# EUROPÄISCHE PATENTSCHRIFT

(11) **EP 0 673 766 B1**
(45) Veröffentlichungstag und Bekanntmachung des Hinweises auf die Patenterteilung: **28.07.1999**
(21) Anmeldenummer: 95103316.6
(22) Anmeldetag: 08.03.1995
(51) Int. Cl.: B41F 17/02

(54) **Einrichtung zur Bearbeitung von Lagenmaterial oder dgl.**
Device for treatment of ply-material or the like
Dispositif pour traiter du matériau en couche ou similaire

(30) Priorität: 26.03.1994 DE 4410577
(43) Veröffentlichungstag der Anmeldung: 27.09.1995
(73) Patentinhaber: BIELOMATIK LEUZE GmbH + Co., D-72639 Neuffen (DE)
(72) Erfinder: Bohn, Martin, D-71762 Reutlingen (DE); Scheller, Wolfgang, D-97241 Oberpleichfeld (DE); Hoerz, Klaus, D-72639 Neuffen (DE)
(74) Vertreter: Patentanwälte Ruff, Beier, Schöndorf und Mütschele

(56) Entgegenhaltungen:
- EP-A- 0 308 942
- EP-A- 0 478 903
- GB-A- 2 046 664

## Beschreibung

Die Erfindung betrifft eine Einrichtung bzw. Einheiten zur Bearbeitung von Lagenmaterial oder dgl., insbesondere Substratwerkstoffe. Solche folienartigen Materialien können aus Papier, Kunststoffen oder dgl. bestehen und sind von verhältnismäßig großer Flexibilität, so daß sie ohne Bruch gefaltet bzw. ohne bleibende Dauerverformung eng mit einem Radius von wenigen Millimetern gekrümmt werden können. Das Material kann als Bahn von einem Speicher, z.B. einem Rollen- und/oder Faltlagen-Speicher zugeführt und in einer einzigen oder mehreren Arbeitsstationen aufeinanderfolgend unterschiedlichen Behandlungen bzw. Bearbeitungen im Durchlauf z.B. so unterzogen werden, daß am Ende einzelne und voneinander getrennte Blattlagen entstanden sind, welche ihrerseits wiederum mehrlagig miteinander verbunden zusammengefaßt sein können. Bei Mehrlagigkeit können die einzelnen Lagen trotz unterschiedlicher Bearbeitungen gemeinsam bzw. annähernd deckungsgleich die Einrichtung durchlaufen. Das Lagenmaterial kann aber auch in Form von einzelnen Blattlagen bzw. Zuschnitten oder als Strang aus Blattlagen der Einrichtung zugeführt werden.

Mit jeweils einer oder mehreren gesonderten Arbeitseinheiten kann z.B. eine Bahnkanten-Ausrichtung, ein Bahnvorzug, eine Längs- bzw. Querverarbeitung, wie Schneiden, Perforieren, Rillen, Krimpen, Leimen, Bedrucken, Prägen, ein Konturschneiden bzw. -stanzen oder dgl. erfolgen. Des weiteren können vorgefertigte oder ebenfalls im Durchlauf gesondert hergestellte Produktteile, wie Sichtfensterfolien, Längsstreifen oder dgl., mit dem Lagenmaterial zusammengeführt werden. Blattlagen bzw. Bahnabschnitte können ebenfalls zusammengeführt, z.B. einander übergreifend geschuppt oder zu Mehrfachsätzen annähernd bündig aufeinander gelegt werden bzw. können fertiggestellte Artikel bzw. Produkte in eine Verpackung eingelegt und dadurch verpackt werden. Für die genannten Behandlungen sind meist angetriebene Werkzeuge erforderlich, jedoch können auch Arbeitsstationen vorgesehen sein, in denen eine Behandlung keines Werkzeugantriebes, sondern lediglich der Förderbewegung des Lagenmaterials bedarf, wie das z.B. beim Falzen, Zusammenführen, Umlenken bzw. Wenden der Fall ist.

Bei derartigen Einrichtungen bzw. Fertigungsstraßen besteht das Bedürfnis nach einem Baukasten- bzw. Modulaufbau derart, daß an einem Einrichtungs-Bett bzw. einem auf einem Fundamentboden stehenden Sockel je nach den durchzuführenden Arbeiten geeignete Arbeitseinheiten in gewünschter Anzahl hintereinander angeordnet und dann entlang einer gemeinsamen Förderstrecke von dem Lagenmaterial in etwa gleicher Höhe durchlaufen werden können. Für Umstellungen der Bearbeitungen sollen beliebige Arbeitseinheiten gegeneinander austauschbar bzw. gegen andere auswechselbar sein, und die Anzahl der vorhandenen Arbeitseinheiten bzw. die Länge der Einrichtung soll veränderbar sein. Da die Arbeitseinheiten und ggf. Fördermittel meist in gegenseitiger Abhängigkeit bzw. gemeinsam anzutreiben sind, sollen auch die zugehörigen Antriebs- bzw. Steuerungsmittel in entsprechender Weise veränderbar sein.

Dies gilt einerseits für die im wesentlichen von dem Lagenmaterial durchlaufenen Arbeitseinheiten und andererseits für das meist nicht oder nur zum Zwecke der Zuführung, Abführung, Umlenkung oder dgl. vom Lagenmaterial durchlaufene Sockelgestell, welches hauptsächlich die lagefeste Zuordnung der Arbeitseinheiten und deren Abstandslage über dem Boden bestimmt sowie Antriebs- und Steuermittel enthalten kann.

Eine Einrichtung zur Bearbeitung von Lagenmaterial gemäß den Merkmalen des Oberbegriffs des Anspruchs 1 wird in Dokument GB 2 046 664 offenbart.

Der Erfindung liegt die Aufgabe zugrunde, eine Einrichtung, insbesondere eine Arbeitseinheit und/oder eine Sockeleinheit zu schaffen, bei welcher Nachteile bekannter Ausbildungen vermieden und Vorteile der genannten Art zu erzielen sind, wobei insbesondere durch einfache Zusammensetz- bzw. Auswechselbarkeit ein vielfältiger Aufbau aus einzelnen vormontierten oder im wesentlichen betriebsfertigen Baugruppen wahlweise möglich sein soll.

Erfindungsgemäß ist wenigstens eine Teileinheit der jeweiligen Arbeitseinheit als Einschub ausgebildet, welcher Führungs- und Tragmittel so aufweist, daß er von einem vom Sockelgestell vollständig getrennten Zustand mit dem Sockelgestell und durch dieses abgestützt zusammengebracht sowie dann am Sockelgestell geführt bis in seine Arbeitslage bewegt werden kann, wonach der Einschub durch Verspannung oder dgl. gegenüber dem Sockelgestell in seiner Arbeitslage festzusetzen ist. Die Einschubrichtung liegt zweckmäßig quer bzw. rechtwinklig zur Förderrichtung, etwa parallel zur zugehörigen Laufebene des Lagenmaterials und/oder weicht die Einschubrichtung von der Vertikalen ab, wobei eine annähernd horizontale Einschubrichtung besonders zweckmäßig ist.

Der Einschub ist meist quer zur Förderrichtung langgestreckt, so daß er beim Einsetzen zunächst mit einem Ende auf Führungen des Sockelgestelles im Bereich einer von dessen äußeren Längsseiten abgestützt und dann über den Einschubweg in zunehmenden Eingriff mit diesen Führungen gebracht werden kann, bis er über den größten Teil der Breite des Sockelgestelles reicht.

Der Einschub liegt zweckmäßig im wesentlichen vollständig oberhalb der Oberseite des Sockelgestelles, so daß sich dazwischen eine zur zugehörigen Lagenebene etwa parallele bzw. horizontale Trennebene ergibt, in deren Bereich die ineinandergreifenden Montage-Kupplungsglieder von Einschub und Sockelgestell liegen. Die Führungs- bzw. Kupplungsglieder des Einschubes können dadurch an dessen unterster Außenseite liegen, während die entsprechenden Glieder des Sockelgestelles an dessen oberster Oberseite liegen können. Entsprechendes gilt auch für Zentrier-, Spann- oder Stellmittel, mit welchen der Einschub als Ganzes gegenüber dem Sockelgestell auszurichten und festzusetzen ist.

Der Einschub ist zweckmäßig wie andere Baugruppen der Einrichtung lösbar bzw. leicht lösbar und befestigbar. Darunter ist eine Lösbar- bzw. Befestigbarkeit zu verstehen, die zerstörungsfrei ist, deren Betätigung in Arbeitslage bzw. in demontierter Lage von außen frei zugänglich ist, deren Betätigung im wesentlichen antriebs- oder werkzeugfrei oder von Hand möglich ist, wobei die lösbare Verbindung wenigstens teilweise durch die Einschubbewegung selbsteinrückend bzw. durch die entgegengesetzte Ausschubbewegung selbstausrückend sein kann. Die genannten Glieder sind dabei vorteilhaft so ausgebildet, daß der Einschub zunächst ohne oder mit Seitenführung gegenüber dem Sockelgestell die Einschubbewegung im wesentlichen kontinuierlich bzw. stufenlos ausführen kann, dann gegen Ende der Einschubbewegung durch Zentrierung oder dgl. in bzw. entgegen Einschubrichtung unter seinem Gewicht so gerastet ist, daß zur Überwindung der Rast eine erhöhte Schubkraft erforderlich ist, wonach der Einschub um gegenüber dem Einschubweg wesentlich kleinere Stellwege in mehreren Richtungen justierbar und schließlich in der justierten Lage gegenüber dem Grundgestell lagestarr festzusetzen ist. Die Justierrichtungen können in einer der genannten Richtungen liegen, z.B. parallel zur Einschubrichtung, in Förderrichtung und um eine gedachte, zur zugehörigen Förder- bzw. Trennebene quer bis rechtwinklig sowie innerhalb aller Außenseiten des Einschubes liegende Stellachse.

Der Einschub ist zweckmäßig so ausgebildet, daß seine Unterseite bzw. seine genannten Glieder eine Standfläche bilden, mit welchen der Einschub ohne Beschädigung irgendwelcher Bauteile eigenstabil auf einer ebenen Stellfläche abgestellt und so aufbewahrt werden kann. Weist der Einschub dabei über seine Unterseite vorstehende, abwälzend und spurhaltend wirkende Laufglieder auf, so kann er sowohl auf dem Grundgestell als auch auf der Stellfläche als Laufwagen leichtgängig verfahren und dadurch in jede gewünschte Position gebracht werden. Mindestens drei oder höchstens vier an den Ecken eines gedachten Rechteckes liegende Laufglieder können dabei die einzige Gewichtsabstützung des Einschubes gegenüber dem Sockelgestell bzw. der Stellfläche bewirken und/oder Gleitkufen zur Querverschiebung des Einschubes gegenüber jeder der genannten Stellflächen bilden.

Der jeweilige Einschub weist zweckmäßig ein in sich formstarr vormontiertes Gestell mit plattenförmigen Seitenwangen an den Enden auf, wobei die Seitenwangen über lagestarre Verbindungen gegeneinander versteift sind und das Gestell bzw. die Seitenwangen zur Befestigung bzw. zur Lagerung von Werkzeugen dienen, welche in Seiten- und/oder Längsansicht der Einrichtung alle vollständig außerhalb des Sockelgestelles sowie im Abstand von diesem liegen.

Insbesondere wenn die Arbeitseinheit zwei oder mehr gesondert befestigte bzw. gelagerte Werkzeuge oder dgl. aufweist, kann sie auch aus vormontierten Unter-Baugruppen zusammengesetzt sein, von denen eine oder mehrere jeweils eines dieser Werkzeuge enthält, jedoch nur eine einzige unmittelbar mit dem Sockelgestell zu verbinden ist bzw. die dafür vorgesehenen Glieder aufweist. Die andere Baugruppe ist dann ausschließlich von der die Einschubmittel tragenden Einschub-Baugruppe getragen und von dieser selbst dann leicht lösbar bzw. auswechselbar, wenn sie in oder außer Arbeitslage mit dem Sockelgestell verbunden ist. Seitenwangen der jeweiligen Baugruppe der Arbeitseinheit bzw. des Sockelgestelles liegen in der Arbeitslage zweckmäßig annähernd parallel bzw. ebenengleich, so daß sich eine sehr kompakte Ausbildung ergibt. Die Baugruppe der Arbeitseinheit ist von deren Einschub-Baugruppe zweckmäßig quer zur Einschubrichtung, quer zur zugehörigen Förderebene und/oder quer zur genannten Trennebene lösbar, wobei die Trennebene zwischen den Baugruppen der Arbeitseinheit jede der Lagen bzw. Ausrichtungen einnehmen kann, welche anhand der Trennebene zwischen der Einschub-Baugruppe bzw. Grundgruppe und dem Sockelgestell beschrieben sind.

Im Abstand von der jeweiligen Trennebene bildet die Arbeitseinheit zweckmäßig zwischen ihren Gestellwangen einen z.B. spaltförmigen Durchlaß für das Lagenmaterial, in welchem dieses Lagenmaterial in der zugehörigen Förderebene geführt bzw. behandelt oder im kontinuierlichen Durchlauf bearbeitet wird. Werkzeuge stehen somit nicht über solche Gestell-Unterseiten vor, welche einer Trennebene zugehörige Anschlußflächen bilden, so daß diese Unterseiten eigenstabile Standflächen der genannten Art bilden können.

Obwohl denkbar, sind Antriebs- und Steuermittel, zumindest soweit sie für unmittelbar in der Förderebene auf das Lagenmaterial einwirkende Werkzeuge dienen, im wesentlichen nicht an der Arbeitseinheit vorgesehen, wobei jedoch für den Gleichlauf zweier oder mehrerer solcher Werkzeuge das zugehörige Übertragungsgetriebe unmittelbar zur Einschub-Baugruppe gehören kann. Dieses Getriebe bzw. ein Eintriebsläufer für das jeweilige Werkzeug liegt vorteilhaft unmittelbar an der Außenseite der hinteren Gestellwange des Einschubes, wobei der Läufer ein Rad sein kann und unmittelbar ohne Zwischengetriebe mit dem Werkzeug starr verbunden ist.

Die genannten mechanischen Antriebs- und Steuermittel bilden vorteilhaft ebenfalls eine vormontierte Baugruppe, z.B. aus Zwischengetriebe und Drehüberlagerungsgetriebe mit zugehörigem Steuerantrieb bzw. aus einem dynamisch steuer- oder regelbarem Direkt-Antriebsmotor, wobei diese Baugruppe leicht lösbar z.B. gegen ein Wellenstück auszuwechseln ist, das dann zu einerseits oder beiderseits benachbarten Wellenabschnitten einer Antriebswelle dieselbe Antriebsverbindung herstellt wie zuvor die genannte Baugruppe. Die zugehörige Förderebene kann auch als diejenige Ebene definiert sein, welche das Lagenmaterial am Einlauf bzw. Auslauf der Arbeitseinheit einnimmt bzw. diese von außerhalb an die Arbeitseinheit anschließenden Bereiche verbindet, wobei dazwischen innerhalb der Arbeitseinheit das Lagenmaterial ein- oder mehrfach z.B. so umgelenkt sein kann, daß die beiden genannten Bereiche gegeneinander etwa parallel versetzt sind.

Die erfindungsgemäße Einrichtung kann auch nur durch das Sockelgestell gebildet sein, welches zur tragenden Aufnahme an mindestens eine Arbeitseinheit angepaßt ist. Das Sockelgestell weist als vormontierte Baueinheit eine Sockeleinheit mit einer Mehrzahl, insbesondere höchstens fünf und mindestens zwei, vorzugsweise drei, in Förderrichtung im Abstand hintereinander liegender Aufnahmeplätze für jeweils eine Arbeitseinheit auf, wobei der Zwischenabstand jeweils in der Größenordnung der zugehörigen Erstreckung einer Arbeitseinheit liegen kann. Je nach den Erfordernissen können die Plätze mit einer Arbeitseinheit bestückt oder frei gelassen werden, so daß dann das Lagenmaterial berührungsfrei gestreckt an dem freien Platz vorbeiläuft.

Jeder Platz seinerseits kann stufenlos oder z.B. in zwei Stufen an in Förderrichtung unterschiedlich große Arbeitseinheiten angepaßt bzw. etwa parallel zur Förderrichtung gegenüber dem Sockelgestell lageverändert werden, wodurch sich zahlreiche Anpassungsmöglichkeiten an die verschiedensten Erfordernisse ergeben und auch jeweils ausreichend Freiraum geschaffen werden kann, um die quer zur Förderrichtung liegenden Seiten der jeweiligen Arbeitseinheit z.B. für Rüstarbeiten manuell gut zugänglich zu halten. Zur tragenden Aufnahme der Arbeitseinheit weist der Aufnahmeplatz zweckmäßig ausschließlich annähernd parallele bzw. gleiche Quertraversen auf, welche unabhängig voneinander etwa um ihre Breite lageveränderbar und lediglich durch die jeweilige Gestellwange miteinander verbunden sind. Bei aufgesetzter Arbeitseinheit sind dann diese Traversen durch eine rahmenförmige Bodenplatte der Arbeitseinheit zusätzlich in Bereichen miteinander spielfrei querverbunden bzw. verspannt, welche mit Abstand von der Innenseite der jeweiligen Gestellwange liegen. Die Gestelle von Arbeitseinheit und Sockeleinheit versteifen einander so gegenseitig, so daß eine sehr leichte Bauweise möglich ist.

Die jeweilige Sockeleinheit weist an einem oder beiden Enden Verbindungsmittel zur ausgerichteten und formsteifen Verbindung mit jeweils einer gleichartigen und in Längsrichtung anzuschließenden Sockeleinheit auf, so daß das Sockelgestell beliebig verlängert und verkürzt werden kann. Die Verbindungsmittel sind so gestaltet, daß benachbarte Sockeleinheiten in der jeweiligen, anhand des Einschubes beschriebenen, Richtung bzw. parallel zur Standebene und quer zu ihrer Längsrichtung in gegenseitige Betriebslage zusammengesetzt und auseinandergenommen werden können. Dadurch kann z.B. eine zwischen weiteren Sockeleinheiten stehende Sockeleinheit ohne jede Lageveränderung der beiden weiteren Sockeleinheiten herausgenommen und gegen eine andere ausgewechselt werden.

Zur Baugruppe Sockeleinheit gehören auch Lagermittel für eine zur Förderrichtung etwa parallele Antriebswelle bzw. die Aufnahmemittel für jeweils eine Antriebseinheit für jeden Aufnahmeplatz. Die Antriebswelle ist aus in Längsrichtung aneinanderschließenden Wellenabschnitten zusammenzusetzen und liegt an der Außenseite der hinteren, von der Bedienseite der Einrichtung abgekehrten Gestellwange, so daß der Raum an der Innenseite der jeweiligen Gestellwange frei bleibt zur Führung von Lagenmaterial, welches innerhalb des Sockelgestelles und zwischen den Gestellwangen umgelenkt, gewendet, zugeführt, eine Arbeitseinheit umgehen oder dgl. kann. Die Wellenabschnitte sind in einer der genannten Richtungen leicht lösbar zu montieren, so daß zur Montage eines Zwischenabschnittes die beiden anschließenden Abschnitte in ihrer Längsrichtung nicht bewegt zu werden brauchen.

Die Antriebseinheit, insbesondere ein Winkelgetriebe mit voneinander weggerichteten Wellenzapfen zur Verbindung mit den Wellenabschnitten, kann um eine zur gemeinsamen Achse dieser Wellenzapfen rechtwinklige, insbesondere etwa parallel zur Förderebene bzw. horizontal liegende Wendeachse um mindestens 180° oder 360° ohne sonstige Bewegungen drehbar und dann wieder festsetzbar sein, wodurch auf einfache Weise die Drehrichtung des in dieser Achse liegenden Abtriebzapfens der Antriebseinheit bei gleicher Antriebs-Drehrichtung umgekehrt werden kann.

Alle für die Montage bzw. den Betrieb einer Arbeitseinheit erforderlichen mechanischen, elektrischen, pneumatischen oder hydraulischen Anschlüsse und Betätigungen sind durch leicht lös- bzw. betätigbare Schnittstellen gebildet, welche bis auf die Antriebsverbindung mit der Antriebseinheit von einer Bedienungsperson von einem einzigen Standort aus erreicht werden können, nämlich von der Vorderseite des jeweiligen Gestelles her, von welcher aus auch die Arbeitseinheit eingeschoben wird. Entsprechende Anschlußstecker, Steckkupplungen, Stell- und Bedienungshandhaben oder dgl. liegen an der Vorderseite der Arbeitseinheit geringfügig unterhalb der Trenn- bzw. Laufebene des Einschubes im Bereich einer Tischfläche, welche das Sockelgestell vor der Arbeitseinheit und etwa an diese anschließend bildet. Dadurch kann die Arbeitseinheit sehr schnell herausgenommen, eingesetzt, verspannt, angeschlossen und in Betrieb genommen sowie im Betrieb durch Handsteuerung in ihren Funktionen beeinflußt werden.

Für diese Funktionsbeeinflussung ist zweckmäßig für zwei oder mehr Aufnahmeplätze eine gemeinsame Handsteuerung, z.B. ein etwa in Höhe der Arbeitseinheit oberhalb des Sockelgestelles liegendes Bedienpult vorgesehen, welches stufenlos und ohne Unterbrechung seiner Steuerleitungen in Förderrichtung bzw. vor jeden Aufnahmeplatz annähernd über die gesamte Länge der Sockeleinheit oder des Sockelgestelles in und aus dem Einschubweg der jeweiligen Arbeitseinheit verfahren werden kann. Durch eine Vorwahl-Handhabe kann mit dieser Handsteuerung die jeweilige Arbeitseinheit angesteuert und dann mit den übrigen Steuer-Handhaben, z.B. ebenfalls Tasten, beeinflußt werden.

Für mindestens zwei, mehr oder alle zu steuernden Arbeitseinheiten bzw. Arbeitsstationen oder Aufnahmeplätze ist eine gemeinsame, rechnergestützte Steuereinrichtung vorgesehen, die nach Art eines Kollisionsnetzwerkes im Zwei-Drahtsystem arbeitet und daher an alle Erfordernisse anzupassen ist. Diese Steuereinrichtung weist eine Haupteinheit, z.B. in einem Schaltschrank, von dieser entfernt und mit dieser verbunden in Nähe der Bedienseite der Einrichtung eine Leiteinheit mit einem manuellen Haupt-Bedienpult sowie mindestens eine der genannten Handsteuerungen auf, wobei jede dieser drei genannten Einheiten eine speicherprogrammierbare Steuerung enthält und diese Einheiten in Reihe bzw. im Kreislauf nach Art eines Steuerungsbus' zusammengeschaltet sind. Dadurch können die einzelnen speicherprogrammierbaren Steuerungen problemlos an- und abgeschaltet bzw. über die genannten Steckanschlüsse oder Schnittstellen einzelne Steuerungen herausgenommen oder überbrückt bzw. in den Kreislauf eingefügt werden.

Durch die Zwei-Drahtverbindung der einzelnen Steuerungen jeder Sockeleinheit beschränkt sich bei der Montage der weitere Verdrahtungsaufwand auf die Spannungsversorgung für Antriebsleistung, ggf. unterschiedliche Steuerspannungen, sowie die Verdrahtung für eine Notabschaltung. Übergeordnete, für alle zugehörigen Arbeitseinheiten gemeinsam vorgesehene Steuerfunktionen, wie z.B. Ein- bzw. Ausschalten bzw. Änderungen der Fördergeschwindigkeit, können von der Leiteinheit aus bewirkt werden. Dies gilt auch für die registergerechte Regelung des Einzugs des Lagenmateriales in die Einrichtung bzw. für die Regelung der Zugspannung des Lagenmateriales im Bereich der Arbeitseinheiten.

Die Arbeitseinheiten sind gegenseitig ohne weiteres austauschbar, ohne daß eine Änderung an der Steuereinrichtung vorzunehmen ist, da jede der speicherprogrammierbaren Steuerungen das gleiche Programm sowie im zugehörigen Anschlußstecker eine Modulkennung enthält, aufgrund welcher sie von der Steuereinrichtung in der für ihre Arbeitseinheit vorgesehenen Weise angesteuert wird. Die Steuereinrichtung arbeitet nach dem Master-Slave-Prinzip, wobei die Haupteinheit als Master-Steuerung, der Leitstand als Slave-Steuerung und die Handsteuerungen als Einzel-Slave-Steuerungen wirken. Alle im Datenbus enthaltenen Informationen aller Steuerungen stehen damit laufend auch allen Steuerungen zur Verfügung, die ihrerseits alle erfaßten Zustandsänderungen in den Datenbus einspeisen.

Durch die erfindungsgemäße Ausbildung ist ein universeller Baukasten zur Verarbeitung von Ausgangsmaterial, insbesondere zur Papierverarbeitung, geschaffen. Die jeweils aus diesem Baukasten zusammengesetzte Einrichtung ist in mehrere Funktionsgruppen unterteilt, z.B. Abrollung, Verarbeitung, Trocknung, Auslage, Weiterverarbeitung usw. des Lagenmaterials, was für jeden beliebigen Anwendungsfall jederzeit die Umrüstung zu einer anderen Konfiguration bzw. Bearbeitungsfolge oder Bearbeitungsqualität zuläßt.

Der tragende Teil des Grund- bzw. Sockelgestelles kann jeweils nur aus zwei einteiligen und im Abstand oberhalb der Standebene durch Stangen querverstrebten Seitenwandplatten bestehen. Das Sockelgestell enthält die Aufnahmeplätze in einem Längenraster von beispielsweise etwa 600 mm, wobei die Antriebswellen mehrerer Sockeleinheiten über einen gemeinsamen Hauptantriebs-Motor angetrieben werden können, welcher z.B. an der in Förderrichtung ersten Sockeleinheit und/oder mindestens einer weiteren Sockeleinheit befestigt ist. Die zur Verfügung stehende und gegenüber der lichten Weite des jeweiligen Gestelles kleinere Arbeitsbreite kann in der Größenordnung von etwa 660 mm liegen, so daß bei Herstellungen im A 4-Format mehr-, nämlich z.B. drei-nutzig nebeneinanderlaufend gearbeitet werden kann. Alle angegebenen Eigenschaften, Maße und dgl. können nur etwa angenähert, im wesentlichen bzw. genau wie beschrieben oder auch davon wesentlich abweichend vorgesehen sein.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Ausführungsbeispiele der Erfindung sind in den Zeichnungen dargestellt und werden im folgenden näher erläutert. In den Zeichnungen zeigen:
- Fig. 1: eine aus erfindungsgemäßen Baukasten-Modulen zusammengesetzte Einrichtung in perspektivischer Darstellung,
- Fig. 2: eine Einheit der Einrichtung nach Fig. 1 in perspektivischer Ansicht von vorne,
- Fig. 3: die Einheit gemäß Fig. 2 in perspektivischer Ansicht von hinten,
- Fig. 4: einen Ausschnitt der Fig. 2 in Ansicht von vorne,
- Fig. 5: den Ausschnitt gemäß Fig. 4 in Draufsicht,
- Fig. 6: eine Arbeitseinheit in Förderrichtung gesehen,
- Fig. 7: die Arbeitseinheit gemäß Fig. 6 in Seitenansicht und
- Fig. 8: Teile der Einheit gemäß Fig. 6 in Draufsicht.

Die erfindungsgemäße Einrichtung 1 weist zwei übereinander liegende Gestelle bzw. Gestellgruppen, nämlich ein unmittelbar auf einem Fundamentboden aufzustellendes Sockelgestell 2 und eine beliebig umgruppierbar sowie nur vom Gestell 2 getragen auf diesem anzuordnende Gestellanordnung 3 auf, durch welche das Lagenmaterial, je nach beabsichtigter Bearbeitung, durch unterschiedliche Arbeitsstationen hindurchzuführen ist. Die Gestelle 2, 3 schließen in einer etwa horizontalen Trennebene 4 aneinander, über welche das Gestell 2 nach oben und das Gestell 3 nach unten im wesentlichen nicht vorsteht, so daß die formsteifen Gestelle 2, 3 klar voneinander getrennt sind.

Das Gestell 2 enthält eine oder mehrere in einer Längsrichtung aneinander gereihte, langgestreckte Sockeleinheiten 5, auf denen die Gestelle 3 der Arbeitseinheiten 6 im Abstand hintereinander angeordnet sind. Jede Sockeleinheit 5 weist drei im wesentlichen gleiche bzw. gleich große, in Längsrichtung hintereinander angeordnete Sockelabschnitte 7 zur Aufnahme dreier Arbeitseinheiten 6 auf, die im wesentlichen gleiche oder nach einem Rastermaß unterschiedliche Grundrißflächen einnehmen können. Die zur Trennebene 4 etwa parallele Standebene 8 liegt unterhalb der Trennebene 4 an der Unterseite des Gestelles 2, während die dazu etwa parallele HauptFörderebene 9 darüber liegt. In dieser Förderebene 9 wird das Material parallel zur Längsrichtung der Gestelle 2, 3 in einer Haupt-Förderrichtung 10 zwischen der Vorderseite 11 und der Rückseite 12 des Gestelles bewegt und zwar oberhalb der Oberseite 13 der jeweiligen Sockeleinheit 5 über deren Enden 14, 15 hinweg.

Das endlose Bahn- bzw. Lagenmaterial 16 kann an einem Ende des Gestelles 2 und/oder zwischen dessen Enden von einem Speicher 17 bzw. 18, wie einer Rolle, den Arbeitseinheiten 6 zugeführt werden. Es durchläuft dann in kontinuierlichem Durchlauf nacheinander die Arbeitseinheiten 6, die jeweils z.B. zur Abrißkontrolle, zur Bahnkantenregelung, zum Bahnvorzug, zur Rillenherstellung, zum Stanzen, zu einer weiteren Abrißkontrolle, zum Längsfalzen, zu einem weiteren Bahnvorzug, zu einer weiteren Abrißkontrolle, zum Querschneiden, zur Ausschuß-Erfassung und -Ausschleusung, zum Leimauftrag und zur Querfalzung dienen.

Zwischen Sockeleinheiten 5 bzw. am Ende des Gestelles 2 kann auch mindestens eine Sonder-Einheit 19 vorgesehen sein, welche zur Aufnahme von mehr oder weniger Arbeitseinheiten als die Sockeleinheiten 5 geeignet ist, mit ihrer Arbeitseinheit eine vormontierte Baueinheit bildet und/oder als Ganzes leichtgängig, z.B. auf Lenkrollen, mobil ist, wobei das Sockelgestell dieser Einheit 19 eine entsprechende Anzahl von Sockelabschnitten 7 enthält. An das Ende des Gestelles 2 bzw. an die Einheit 19 kann auch eine andere End-Einheit 20 angefügt werden, z.B. um die aus dem Lagenmaterial hergestellten Lagen-Einheiten gestapelt, gezählt und/oder gebündelt für den Abtransport bereitzustellen.

Der tragende Teil der Sockeleinheit 5 besteht im wesentlichen ausschließlich aus zwei parallelen, plattenförmigen, gleichen, seitlichen bzw. vertikalen Wangen 21, 22, welche über stabförmige Traversen 25 formsteif miteinander verbunden sind und über die Unterseite vorstehend Standfüße haben, um in jedem Eckbereich gesondert eine Höhenjustierung vornehmen zu können. Die vordere Wange 21 trägt an der Vorderseite für jeden Sockelabschnitt 7 ein an seiner Vorderseite leicht zu öffnendes Gehäuse 23 und die hintere Wange 22 trägt an ihrer Außenseite entsprechend jeweils ein Gehäuse 24. Benachbarte Gehäuse 23 bzw. 24 schließen im wesentlichen kontinuierlich aneinander an und reichen annähernd über die gesamte Gestellhöhe. Auch die Gehäuse 24 sind einzeln zu öffnen bzw. abzunehmen, während jede Wange 21, 22 einteilig über alle Sockelabschnitte 7 durchgeht.

Die in gleicher Höhe liegenden oberen Plattenkanten 27 der Wangen 21, 22 dienen zur Bildung dreier Aufnahmeplätze 28 für drei Arbeitseinheiten 6 und sind hierzu jeweils ausschließlich durch zwei parallel beabstandete, stabförmige, gleiche Träger 29 miteinander verbunden, die leicht lösbar mit ihren Enden auf den Oberkanten 27 aufliegen, an den Innenseiten der Wangen 21, 22 gegen Längsverschiebung abgestützt sind und über die voneinander abgekehrten Außenseiten der Wangen 21, 22 nicht vorstehen. Die zu den Ebenen 4, 8, 9 parallelen Träger 29 liegen rechtwinklig zur Förderrichtung 10. Ihre ebenen Oberseiten bilden annähernd über ihre gesamte Länge in einer Ebene 4 liegende Lauf- bzw. Tragflächen 31 für die Arbeitseinheit 6. Diese kann rechtwinklig zur Förderrichtung 10 bzw. parallel zu den Ebenen 4, 8, 9 in bzw. entgegen Einschubrichtung 30 auf die Tragflächen 31 gefahren bzw. von diesen heruntergefahren werden, nämlich sowohl an der Vorderseite 11 als auch an der Rückseite 12, weil die Tragflächen 31 zumindest im Einschubweg die höchsten Flächen des Gestelles 2 bilden bzw. in der Trennebene 4 liegen. Demgegenüber liegen die Oberseiten der Gehäuse 23, 24 geringfügig tiefer. Die Arbeitseinheit 6 kann aber auch mit einem Hebelzeug ungehindert nach oben vom Platz 28 abgehoben bzw. nach unten aufgesetzt werden.

Beide Enden jedes Trägers 29 sind mit versenkt in der Lauffläche 31 liegenden Bolzen 32 gegen die jeweilige Oberkante 27 gespannt. In dieser Oberkante 27 sind in Längsrichtung in einem Raster hintereinander zahlreiche Aufnahmebohrungen für die Bolzen 32 vorgesehen, so daß der Abstand zwischen dem Träger 29 auch so verändert werden kann, daß sich die Lage der zwischen ihnen liegenden Mittelebene nicht verändert. Jedem Träger 29 sind für die Arbeitseinheit 6 zwei in Einschubrichtung 30 im Abstand hintereinander und benachbart zu den Wangen 21, 22 liegende Positionierglieder 33, 34 zugeordnet, die hier muldenförmige Vertiefungen in der Tragfläche 31 sowie quer zur Einschubrichtung 30 und parallel zur Ebene 4 etwa um ihre Breite gegeneinander versetzt sind. An voneinander abgekehrten Längsseiten der Träger 29 können Seitenführungen 35 für die Arbeitseinheit 6 vorgesehen sein, z.B. dünne Leisten, die geringfügig nach oben über die Tragfläche 31 vorstehen, an ihren Enden Einlaufschrägen aufweisen und ein seitliches Abrutschen der Arbeitseinheit 6 von den Trägern 29 formschlüssig verhindern. Ferner sind an den voneinander abgekehrten Längsseiten der Träger 29 manuell oder pneumatisch betätigbare Spanner 36 vorgesehen, welche ebenfalls als Seitenführungen mit Einlaufschrägen sowie dazu dienen, das Gestell der Arbeitseinheit 6 form- und kraftschlüssig gegen Verschiebebewegungen in allen Richtungen parallel sowie rechtwinklig zur Trennebene 4 zu sichern. Die Bauteile 29, 33, 35, 36 bilden eine vormontierte Baueinheit, die als Ganzes in der beschriebenen Weise gegenüber dem Gestell 2 verstellbar ist.

Jedem Platz 28 sind alle für den Betrieb, die Steuerung und die Lagejustierung einer Arbeitseinheit 6 erforderlichen Anschlußmittel gesondert zugeordnet. Die jeweilige Wange weist im Bereich ihrer Oberseite, nämlich in ihrer Oberkante oder an einem an ihr befestigten Block, ein Kupplungsglied 37 auf, in welchem leicht lösbar ein Stelltrieb verankert werden kann, mit dem die Arbeitseinheit 6 parallel zur Einschubrichtung 30 stufenlos hin- und hergehend mit hoher Genauigkeit verfahren werden kann. An der Außenseite der vorderen Wange 21 ist unterhalb der Trennebene 4 ein vielpoliger Anschlußstecker 38 für die leicht lösbare Aufnahme eines Gegensteckers der Arbeitseinheit 6 befestigt, welcher über einen flexiblen Leitungsstrang mit entsprechenden Funktionseinheiten der Arbeitseinheit 6 verbunden ist. Ein entsprechender Stecker 39 für ein Steuerfluid, z.B. Preßluft, kann ebenfalls innerhalb des zugehörigen Gehäuses 23 liegen und z.B. an der Innenseite von dessen aufklappbarer Vorderwand befestigt sein. Auch für diesen Stecker 39 weist die Arbeitseinheit 6 einen Leitungsstrang mit einem entsprechenden Gegenstecker auf. Die Leitungsstränge können von oberhalb der Trennebene 4 unmittelbar entlang der Innen- und/oder Außenseite der Wange 21 in das Gehäuse 23 und zu den Anschlüssen 38, 39 geführt werden, z.B. durch die Oberseite des Gehäuses 23 bzw. zwischen Positioniergliedern 40.

Diese Positionierglieder 40 dienen zur Ausrichtung eines mobilen Hebezeuges, wie der freien Enden der Tragarme eines Hubwagens, mit welchem die Arbeitseinheit 6 so an die Sockeleinheit 5 und die zugehörigen Träger 29 herangefahren werden kann, daß sie in Einschubrichtung 30 von entsprechenden Lauf- und Tragflächen des Hebezeuges geradlinigauf die Tragflächen 31 in Arbeitslage gefahren werden kann. Entsprechend umgekehrt erfolgt das Herausnehmen der Arbeitseinheit 6. Die Positionierglieder 40 sind zwei nach oben offene Vertiefungen für den Eingriff von Gegengliedern des Hebezeuges und liegen unmittelbar vor den zugehörigen Enden der Tragflächen 31 im Bereich der voneinander abgekehrten Seiten der Träger 29. Die Positionierglieder 40 können an den Oberseiten von Klötzen vorgesehen sein, welche an der Außenseite der Wange 21 bzw. 22 befestigt sind und die obere Tischfläche 41 des zugehörigen Gehäuses 23 durchsetzen. Zwischen den Positioniergliedern 40 ist dadurch in der Tischfläche 41 eine Öffnung geschaffen, durch welche die Leitungsstränge nach unten geführt werden können. Entsprechende Öffnungen 43 können auch in den Wangen 21, 22 vorgesehen sein, z.B. an oder zwischen deren Enden.

Durch den Bodenabstand der Unterkanten 42 der Wangen 21, 22 sind weitere Durchführungsöffnungen geschaffen, welche auch zur Durchführung von Lagenmaterial, z.B. vom Speicher 18, geeignet sind, welches im Bereich einer Arbeitsstation von unten quer zur Richtung 10 zugeführt, dann nach oben umgelenkt und mit dem bereits in Förderrichtung 10 durchlaufenden Lagenmaterial zusammengebracht werden soll. Während der Rollenspeicher 17 um eine zur Förderrichtung 10 rechtwinklige Achse drehbar ist, ist der Rollenspeicher 18 um eine zur Förderrichtung 10 parallele Achse drehbar und an einem Gestell gelagert, welches an der Vorder- bzw. Rückseite 11, 12 des Gestelles 2 aufzustellen ist.

Die Wangen 21, 22 sind auch zur leicht lösbaren Aufnahme beliebiger Umlenk- bzw. Leitglieder, wie drehbarer Leitwalzen oder Stangen, geeignet, an welchen das Lagenmaterial in der gewünschten Weise in seiner Laufrichtung, seiner Lage bzw. seinem Wendezustand geändert werden kann. Zum Beispiel kann an einer einzigen Wange 21, 22 unterhalb der Unterkante 42 ein zur Förderrichtung 10 paralleles Leitglied angebracht werden, an welchem das vom Speicher 18 zugeführte Lagenmaterial geführt wird. An beiden Wangen 21, 22 und zwischen diesen kann ein zur Förderrichtung 10 rechtwinkliges bzw. schräg liegendes Leitglied angebracht werden. Zu diesem Zweck weisen die Lagerwangen 21, 22 Aufnahmen 44 in Form von Durchgangsöffnungen auf, in welche Lager oder Tragzapfen der Leitglieder verspannt eingesetzt werden können. Solche Aufnahmen 44 sind auch an den vertikalen Endkanten der Wangen 21, 22 in Form von Halbschalen vorgesehen, in welche das Leitglied radial eingesetzt werden kann.

Jedes der beiden spiegel- und/oder zentrisch-symetrisch ausgebildeten Enden 14, 15 der Sockeleinheit 5 ist zur lösbaren Verbindung mit einer fluchtend anschließenden, gleichartigen Sockeleinheit 5 bzw. einer der Einheiten 19, 20 so ausgebildet, daß diese Einheiten quer zur Längsrichtung 10 der Einrichtung 1 und parallel zur Ebene 4, 8, 9 voneinander getrennt bzw. aneinandergefügt werden können. Zu diesem Zweck sind an der Innenseite jeder Wange 21, 22 übereinanderliegend stabförmige Verbindungsteile 45 zu befestigen, deren Befestigungsschrauben von der Wangenaußenseite her zugänglich sind und die die Lücke zwischen aneinander schließenden Wangen 21, 22 etwa in Förderrichtung 10 überbrücken. Die Verbindungsteile 45 liegen unterhalb der Trennebene 4 bzw. der Oberkanten 27 und oberhalb der Unterkanten 42. Nach vollständigem Lösen der Verbindungsteile 45 von beiden Sockeleinheiten 5 sind diese ungehindert gegeneinander quer verschiebbar bzw. in ihre gegenseitige Arbeitsposition zu bringen, in welcher ihre einander entsprechenden Wangen 21, 22 jeweils ebenengleich liegen.

Die Sockeleinheit 5 weist auch Mittel auf, um für jeden Platz 28 eine gesonderte Steuer- und Antriebseinheit 46 vorzusehen, die zweckmäßig auschließlich an der Außenseite der Wange 22 liegt und mit dem zugehörigen Gehäuse 24 im wesentlichen vollständig abzudecken ist. Die Antriebseinheit kann ein dynamisch drehzahl- bzw. drehstellungs-regelbarer Antriebsmotor zum direkten Antrieb der bewegbar am Gestell der Arbeitseinheit 6 gelagerten Arbeitsläufer und/oder eine Getriebeanordnung sein, welche über eine Königs- bzw. Hauptwelle 55 mit im wesentlichen konstanter Drehzahl angetrieben wird, deren Abtrieb für die Arbeitseinheit 6 jedoch in der beschriebenen Weise steuerbar ist. Durch die dynamische Steuerung können z.B. Werkzeuge der Arbeitseinheit 6 während eines Umlaufes mit abwechselnd schnellerer und langsamerer Geschwindigkeit bewegt werden, z.B. um während des bearbeitenden Eingriffes etwa synchron mit dem Lagenmaterial zu laufen und zwischen solchen Arbeitseingriffen eine davon abweichende Laufgeschwindigkeit zu haben.

Die als vormontierte Baugruppe leicht lösbar am Gestell 2 und vollständig unterhalb der Ebene 4, 9 angeordnete sowie ausschließlich vom Gestell 2 mit Bodenfreiheit getragene Antriebseinheit 46 weist ein Winkel-Getriebe 47, ein von diesem getragenes Überlagerungs-Getriebe 48 und einen Steuerantrieb 49 für das Getriebe 48 auf, welcher an der vom Getriebe 48 abgekehrten Seite des Getriebes 47 liegt und das Getriebe 48 über einen leicht abnehmbaren Zahnriemen antreibt. Das Getriebe 47 weist zwei achsgleich voneinander weggerichtete und synchron gleichgerichtet drehende Antriebsglieder 51 sowie ein rechtwinklig zu diesen liegendes und gegen die Wange 22 gerichtetes Abtriebsglied 52 auf, die jeweils durch Wellenzapfen gebildet sind. Die Achse des die Achse der Antriebsglieder 51 schneidenden Abtriebsgliedes 52 dient als zur Ebene 4, 8, 9 parallele und zur Längsrichtung 10 rechtwinklige Wendeachse 53 für die gesamte Antriebseinheit 46, so daß die beiden Antriebsglieder 51 in ihrer Lage gegeneinander vertauscht und dadurch ihre Drehrichtungen umgekehrt werden können. Zu diesem Zweck ist die Antriebseinheit 46 gegenüber ihrer an der Wange 22 befestigten Aufnahme 54 selbst dann schwenkbar, wenn sie über eine Verbindungs-Trieb 50 mit der Arbeitseinheit 6 antriebsverbunden ist. Der wartungsfreie Verbindungs-Trieb 50 ist hier ein Zahn-Riementrieb, kann jedoch auch ein Wechselradgetriebe sein, dessen Zahnräder an einem um die Achse 53 an der Wange 22 schwenkbar angeordneten Träger gelagert sind. Der die Trennebene 4 durchsetzende Trieb 50 ist leicht lösbar, um zur Montage der Arbeitseinheit 6 die Antriebsverbindung zu unterbrechen.

Die parallel zur Ebene 4, 8, 9 und zur Richtung 10 liegende Hauptwelle 55 ist an der Sockeleinheit 5 ausschließlich durch die mindestens eine Antriebseinheit 46, nämlich durch drehschlüssige Steckverbindung mit deren Antriebsgliedern 51 gelagert, so daß das jeweilige Getriebe 47 einen Zwischenabschnitt der Hauptwelle 55 bildet. Zwischen benachbarten Antriebseinheiten 46 bzw. Lagerstellen ist die Hauptwelle 55 jeweils zweckmäßig durch einen einteiligen Wellenabschnitt 56 gebildet, dessen Enden über drehschlüssige Kupplungen 57 mit anschließenden Wellenabschnitten bzw. den Antriebsgliedern 51 lösbar verbunden sind. Die Kupplungsglieder der jeweiligen Kupplung 57 sind so ausgebildet, daß der Wellenabschnitt 56 radial herausgenommen bzw. eingesetzt werden kann, wobei jedes Antriebsglied 51 ein solches Kupplungsglied trägt. Je nachdem, in welchem Abstand benachbarte Antriebseinheiten 46 voneinander liegen, nämlich je nachdem, ob für jeden Platz 28 eine Einheit 46 vorgesehen ist oder nicht, werden unterschiedlich lange, rohrförmige Wellenabschnitte 56 verwendet, welche ebenfalls innerhalb der Gehäuse 24 abgedeckt liegen. Die Hauptwelle 55 ist somit leicht zugänglich im Abstand hinter der Außenseite der Wange 22 vorgesehen und in ihrer Länge beliebig veränderbar.

Mindestens ein nicht näher dargestellter Antriebsmotor kann außerhalb des Gehäuses 24 am Ende oder im Abstand zwischen den Enden der Hauptwelle 55 angeordnet sein und treibt zweckmäßig ein unmittelbar auf einem Antriebsglied 51 angeordnetes Rad, das wie die Hauptwelle 55 im Abstand unterhalb der Ebene 4, 9 liegt.

An der Vorderseite trägt die Sockeleinheit 5 eine Handsteuerung 58 zur manuellen Einstellung von Arbeitsfunktionen der Arbeitseinheit 6, wobei die Handsteuerung 58 gemeinsam für alle Plätze 28 vorgesehen ist. Die Handsteuerung 58 ist mit einem Laufwagen 59 in Längsrichtung 10 annähernd über die gesamte Länge der Sockeleinheit 5 so verfahrbar, daß sie bzw. ihr mit Steuerhandhaben versehenes Steuerpult 60 aus dem Einschubweg jedes Platzes 28 herausgefahren und vor jede Arbeitseinheit 6 geschoben werden kann, damit die Bedienungsperson während der Einstellung unmittelbar Einsicht in die zugehörige Arbeitseinheit 6 bzw. deren Arbeitszone hat. Das Steuerpult 60 liegt oberhalb der Tischfläche 41 bzw. der Ebene 4, 9 und ist stets um eine aufrechte Achse stufenlos leichtgängig drehbar am oberen Ende einer Tragsäule 61 angeordnet, welche mit dem Laufwagen 59 an übereinander liegenden Laufschienen 62 vor der Vorderseite des Gehäuses 23 verschiebbar ist.

Jede Arbeitseinheit 6 weist mindestens ein gesondertes, als vormontierte Baueinheit auf dem Gestell 2 anzuordnendes, formsteifes Gestell 63 auf, das im wesentlichen aus zwei plattenförmigen Wangen 64, 65 sowie diese verbindenden, stabförmigen Traversen 66, 67 zusammengesetzt ist. Die vertikalen Wangen 64, 65 haben etwa gleichen Abstand wie die Wangen 21, 22 voneinander, so daß die voneinander abgekehrten Wangen-Außenseiten der Gestelle 2, 3 jeweils annähernd in einer gemeinsamen Ebene liegen können. Die unterste Traverse ist als rahmenförmige Basis 67 ausgebildet, deren vier im Winkel und einteilig aneinander schließende, paarweise jeweils etwa parallele Rahmenzargen einen über die Arbeitsbreite der Arbeitseinheit 6 reichenden Durchlaß so umschließen, daß durch diesen ein entsprechend umgelenkter Abschnitt des Lagenmateriales quer zur Ebene 4, 8, 9 hindurch gefördert werden kann. Die im wesentlichen rechteckige, plattenförmige und einteilig aus Guß bestehende Basis 67 bildet einen Lauf- und Stützteil zur verschiebbaren Abstützung der gesamten Arbeitseinheit 6 gegenüber dem Gestell 2 sowie dem zur Ebene 4, 9 etwa parallelen Gestellsockel, an dem alle übrigen Gestellteile 64, 65, 66 tragend befestigt sind. Die Gestellwangen 64, 65 sind mit ihren unteren Enden an den äußeren Schmalseiten der Basis 67 mit Spannbolzen so befestigt, daß sie die Basis 67 annähernd über deren gesamte Plattenhöhe übergreifen.

An den quer dazu und frei liegenden Längsseiten weisen die Längszargen der Basis 67 an ihren voneinander abgekehrten Außenseiten taschenförmige Vertiefungen auf, in denen jeweils ein Läufer 68 in Form eines Kugellagers um eine zur Einschubrichtung 10 rechtwinklige und zur Ebene 4 parallele sowie gegenüber dem Gestell 63 lagestarre Achse drehbar gelagert ist. Die Anordnung der Läufer 68 entspricht derjenigen der Positionierglieder 33, 34, wobei zweckmäßig hintereinander liegende Läufer in der beschriebenen Weise seitlich gegeneinander versetzt und einander in Achsrichtung gegenüberliegende bzw. gleichachsige Läufer so angeordnet sind, daß ihr Axialabstand etwa der gleiche ist wie der des anderen Läuferpaares. Dadurch können beide Träger 29 in gegenüber Fig. 5 etwas abgewandelter Ausbildung gleich ausgebildet bzw. mit gleicher Anordnung von Positioniergliedern 33, 34 versehen sein.

Die für jede Läuferanordnung verwendeten Bauteile sind jedoch bei allen Läufern dadurch gleich, daß die seitlich bzw. axial versetzte Anordnung lediglich dadurch erreicht wird, daß ein Distanzglied entweder an der einen oder der anderen Stirnseite des Läufers angeordnet wird. Die Laufflächen der Läufer 68 können unmittelbar durch die Außenumfangsflächen der Außenringe von Wälzlagen gebildet sein. Die Laufflächen stehen nur wenige Millimeter, z.B. höchstens 5 mm oder 10 mm über die Unterseite des Rahmens 67 vor, während demgegenüber die Tiefe der Positionierglieder 33, 34 geringfügig größer ist.

Die Unterseite der Basis 67 bildet weitere Läufer 69, nämlich Gleit- und Stützflächen, welche auch durch die unteren Plattenkanten der geringfügig nach unten über die Basis 67 vorstehenden Wangen 64, 65 gebildet sein können. Diese Läufer 69 erstrecken sich nur über einen kleinen Teil der zur Einschubrichtung 30 parallelen Längszargen bzw. von deren Enden oder von der zugehörigen Seitenwange 64, 65 bis in den Bereich des Läufers 68, so daß sich eine sehr genaue definierte Abstützung ergibt. Sobald die Läufer 68 in die an beiden Enden von rampenartig schräg ansteigenden Bodenabschnitten begrenzten Positionierglieder 33, 34 gleichzeitig einlaufen, sinken die Läufer 69 auf die Tragflächen 31 ab und die Läufer 68 nehmen einen Spaltabstand von den Stützflächen der Positionierglieder 33, 34 ein, so daß die gesamte Arbeitseinheit 6 nur noch auf den vier in ihren Eckbereichen liegenden Läufern 69 gleitbar abgestützt ist. Die Positionierglieder 33, 34 sind dabei so bemessen, daß die Läufer 68 mit dem Gestell 63 parallel zur Einschubrichtung 30 etwa 10 mm und parallel zur Richtung 10 etwa 1 mm freies Bewegungsspiel haben.

Zur Verstellung des Gestelles 63 innerhalb des genannten Einschubspieles sowie der Läufer 68 aus den rastend wirkenden Vertiefungen 33, 34 heraus auf die ebene Lauffläche 31 ist ein Stelltrieb 70 vorgesehen, der jederzeit von der Vorderseite 11 bzw. von der Außenseite der vorderen Wange 64 her zur manuellen Betätigung oberhalb der Tischfläche 41 und etwa in Höhe der Basis 67 zugänglich ist. Der Stelltrieb 70 weist an einem mit einer Spindel gegenüber dem Gestell 63 untersetzt parallel zur Einschubrichtung 30 verstellbaren Stellkörper zwei Kupplungsglieder 71 in Form von Bolzen auf, die quer zur Ebene 4 mit ihren unteren Enden in die Kupplungsglieder 37 formschlüssig z.B. so eingerückt werden können, daß der Stellkörper gegenüber der Wange 21 spielfrei verspannt ist. Wird nun die axialgesichert ausschließlich in der Wange 64 und nicht in der Basis 67 gelagerte Spindel mit der Handhabe 72 gedreht, die auf der vom Gestell 63 abgekehrten Seite des Stellkörpers liegt, so kann das Gestell 63 in und entgegen Einschubrichtung verstellt und dadurch in seiner Querlage auf das Lagenmaterial justiert werden.

Die Einheit 6 kann aber auch so weit verstellt werden, daß ihre Läufer 68 gegen die ansteigenden Bodenrampen der Positionierglieder 33, 34 auflaufen und dann entgegen der Gewichtskraft der Arbeitseinheit 6 bis auf die Laufflächen 31 rollen, wonach die Arbeitseinheit 6 ohne jede Übersetzung von Hand leicht auf den Trägern 29 verschoben werden kann. Da die Läufer 68 an einem Ende der Arbeitseinheit 6 gegenüber den Läufern 68 am anderen Ende wie die Positionierglieder 33, 34 versetzt sind, laufen die Läufer des einen Endes jeweils ungehindert an den Positioniergliedern des anderen Endes seitlich vorbei und rasten in diese nicht wieder durch die Gewichtskraft der Arbeitseinheit 6 ein.

Bevor die Arbeitseinheit 6 in der beschriebenen Weise justiert wird, werden zweckmäßig die Spanner 36 geringfügig angezogen, so daß die Arbeitseinheit 6 nur noch schwergängig verschiebbar ist. Zu diesem Zweck weisen die Spanner 36 an einem an dem zugehörigen Träger 29 befestigten Block jeweils eine von Hand schräg zur Ebene 4 verstellbare Spannschraube auf, die mit ihrer Endfläche gegen eine entsprechend geneigte Gegen- bzw. Spannfläche 90 des Gestelles 63 bzw. der Basis 67 nach unten anlegbar ist. Diese Spannflächen 90 befinden sich im Bereich der Läufer 69 und sind durch Bodenflächen von Vertiefungen gebildet, so daß sie einerseits über den genannten Stellweg eine Gleitfläche für die Spannschraube bilden, andererseits aber an ihren Enden in Anschlagflächen übergehen, welche ein weiteres Verschieben der Arbeitseinheit 6 dann verhindern, wenn die jeweilige Spannschraube nicht völlig aus der Vertiefung zurückgedreht ist. Die Spannanordnung 36 bildet gleichzeitig Stellmittel 91 zur Verstellung der Arbeitseinheit 6 parallel zur Ebene 4, 9 und zur Richtung 10, wobei im Bereich jeder Wange 64, 65 eine gesonderte Verstellung möglich ist, so daß die Arbeitseinheit auch um eine zur Ebene 4, 9 rechtwinklige und etwa in ihrer Mitte liegende Stellachse verdreht werden kann. Nach dem Einstellen der Arbeitseinheit 6 werden die Spanner 36 vollens so festgezogen, daß die Arbeitseinheit 6 gegenüber dem Gestell 2 lagestarr gesichert ist.

Die Wangen 64, 65 weisen jeweils fluchtende Aufnahmen für Lagerungen 73, 74 von etwa achsparallelen Arbeitsgliedern bzw. Werkzeugen 75, 76 auf. Hier sind drehbare Walzen mit am Umfang vorgesehenen Werkzeugen, z.B. ein oberes Rillungswerkzeug 75 und eine unteres, glattflächiges Gegenwerkzeug 76 vorgesehen, zwischen deren Umfangsflächen ein in der Ebene 9 liegender Durchgangsspalt für das Lagenmaterial begrenzt ist, das in dieser Ebene von einer Seite zwischen den Wangen 64, 65 in das Gestell 63 einläuft und es auf der anderen Seite verläßt. Die Arbeitsglieder 65, 66 weisen starr mit innen verbundene, durch Wellenzapfen gebildete Antriebsglieder 78, 79 an der Außenseite der hinteren Wange 65 auf, die mit lösbar aufzusteckenden Läufern, wie Riemenscheiben, Zahnrädern oder dgl. drehschlüssig zu verbinden sind.

Der Läufer des Werkzeuges 75 wird unmittelbar über den Verbindungstrieb 50 angetrieben und ein weiterer, auf dem Antriebsglied 78 anzuordnender Läufer treibt über einen weiteren, ebenfalls an der Außenseite der Wange 65 liegenden Zwischentrieb 80 das Werkzeug 76 an. Auch dieser Zwischentrieb 80 kann als einfacher Riementrieb ausgebildet sein, wobei für den Riemen an der Außenseite der Wange 65 weitere Umlenkungen vorgesehen sein können, um den Umschlingungswinkel des zugehörigen Läufers zu vergrößern. Auch für den Riemen des Triebes 50 können weitere Umlenkungen an der Außenseite der Wange 65 vorgesehen sein, um die Drehrichtung des Antriebsgliedes 78 gegenüber derjenigen des Abtriebsgliedes 52 umzukehren. Eventuelle Spannrollen für den Trieb 50 sind zweckmäßig an der Sockeleinheit 5 vorgesehen. Dadurch weist die Arbeitseinheit 6 außer dem leicht lösbaren Verbindungstrieb 80 keine weiteren Getriebestufen für den Antrieb der Werkzeuge 75, 76 auf.

Mindestens ein Stelltrieb 77 zur Einstellung des gegenseitigen Abstandes der Werkzeuge 75, 76 bzw. zur Inaktivierung der Werkzeuge durch ausreichende Aufweitung des Arbeitsspaltes ist ebenfalls vollständig am Gestell 63 oberhalb der Basis 67 zwischen den Wangen 64, 65 vorgesehen. Dieser Stelltrieb 77 weist unmittelbar oberhalb der Basis 67 mindestens einen liegend angeordneten Arbeitszylinder auf, welcher über einen Winkelhebel einen die Lagerung des Werkzeuges 76 aufnehmenden Exzenter gegenüber dem Gestell 63 verstellt und dadurch das in Fig. 7 nicht näher dargestellte Werkzeug 76 nach unten von der Arbeitsebene 9 abhebt. Die Zustellung zur Arbeitsebene 9 wird durch einen Anschlag begrenzt, welcher seinerseits mit einem Stelltrieb 81 von Hand einstellbar ist. Die zugehörige Handhabe liegt neben der Handhabe 72 an der Vorderseite des Gestelles 63 bzw. der Wange 64 leicht zugänglich und wirkt über eine Stellwelle auf einen Anschlag-Exzenter, welcher in einem Ausschnitt einer Traverse 66 drehbar gelagert ist. Die Basis 67 kann Anschlußkupplungen 82 in Form von Durchgangsbohrungen ihrer Längszargen aufweisen, an welche einerseits eine Zuführleitung von einer Fluidsteuerung bzw. ein Steuerventil und andererseits eine Verbindungsleitung zum Arbeitszylinder angeschlossen werden kann. Dadurch ergeben sich sehr raumsparende Anschlußmöglichkeiten, wobei die Steuerleitung in der beschriebenen Weise an den Anschluß 39 angeschlossen werden kann.

Die Basis 67 kann für alle, in Richtung 10 etwa gleiche Erstreckung aufweisende, Arbeitseinheiten im Sinne einer Austauschbarkeit gleich ausgebildet sein. Es ist aber auch mindestens eine andere Basisgröße zweckmäßig, wobei bevorzugt eine Basis in Richtung 10 eine Erstreckung von etwa 300 mm und eine Basis von etwa 450 mm hat.

Das Gestell 63 besteht aus zwei oder mehr leicht lösbaren Teil-Gestellen 83, 84, von denen das jeweilige Teile beider Wangen 64, 65 und wenigstens zwei diese Teilwangen formstarr verbindende Traversen 66 enthält. Das Gestell 83, 84 enthält auch die vollständige Lagerung 73 bzw. 74 für mindestens ein Werkzeug 75 bzw. 76, so daß es mit den genannten Bauteilen als vormontierte Einheit ein- bzw. ausgebaut werden kann. Hier enthält das Gestell 83 das Werkzeug 75 mit zugehörigem Antriebsglied 78 und das Teilgestell 84 enthält das Werkzeug 76 mit zugehörigem Antriebsglied 79 sowie den Stelltrieben 77, 81. Eines, nämlich das unterste Teilgestell 84 bildet eine vormontierte Baueinheit mit der Basis 67 und dient als Basis- bzw. Einschubgestell, welches allein das oder die anderen Gestelle 83 trägt und mit oder ohne diese in der beschriebenen Weise am Gestell 2 montiert werden kann. Bei so montiertem Basisgestell 84 kann das jeweilige leicht lösbare Teilgestell 83 parallel zu den Richtungen 10, 30 und/oder nach oben entfernt bzw. umgekehrt aufgesetzt werden.

Zu diesem Zweck sind die Wangen 64, 65 in einer zur Ebene 4, 8, 9 etwa parallelen Trennebene 85 geteilt, die zweckmäßig wenige Millimeter unterhalb der Ebene 9 liegt, so daß die unteren Plattenkanten 87 der Teilwangen des Gestelles 83 nicht nur als einzige, ebene und deckungsgleiche Anschlußflächen für die oberen Plattenkanten der Teilwangen des Gestelles 84, sondern auch als Standflächen dienen, auf welchen das Gestell 83 auf einer ebenen Tragfläche so eigenstabil abgestellt und gleitend verschoben werden kann, daß das gegenüber der Standfläche 87 nach oben versetzte Werkzeug 75 in jeder Stellung die Trag- bzw. Tischfläche nicht berühren und daher auch nicht beschädigt werden kann. Die Teilgestelle 83, 84 sind mit Bolzen 86 gegeneinander verspannt, welche zweckmäßig die Anschlußflächen 87 bzw. die gesamte jeweilige Teilwange des Gestelles 83 bis zu deren oberen Plattenkante durchsetzen und daher von oben leicht zugänglich sind.

Es ist auch möglich, zwischen den aneinander abgestützten Wangen-Kantenflächen 87 ein schienenförmiges Zwischenprofil, z.B. ein H-Profil, vorzusehen, das mit seinen Schenkeln beide Wangenteile an den Innen- und Außenseiten zentriert umgreift und als auswechselbares Distanzglied dient bzw. von den Bolzen 86 durchsetzt ist. Soll von einer mehrlagigen Lagenbahn mindestens eine Lage im Bereich der Arbeitseinheit 6 nicht von den Werkzeugen 75, 76 bearbeitet werden, so kann zwischen der Unterseite der Basis 67 und den Tragflächen 31 eine weitere Arbeitseinheit eingefügt werden, die an der Unterseite wie die Basis 67 und an der Oberseite wie die Tragflächen 31 ausgebildet ist. Diese als Distanzglied vorgesehene Arbeitseinheit weist dann zwischen den Ebenen 4, 9 einen Durchlaß für die nicht zu bearbeitende Lagenbahn auf, die in Richtung 10 vor der Arbeitseinheit 6 von der zu bearbeitenden Lagenbahn weg durch den Durchlaß und nach der Arbeitseinheit 6 wieder zurück zur bearbeiteten Lagenbahn geführt werden kann. Die nicht zu bearbeitende Lagenbahn kann aber auch unter der Ebene 4, 9 bzw. innerhalb des Gestelles 2 um den Arbeitsspalt der Arbeitseinheit 6 herumgeführt werden.

Die Gestelle 63, 83, 84 bzw. deren Wangen weisen auch Aufnahmen 88 für mindestens ein Leitglied 89 der anhand der Sockeleinheit 5 beschriebenen Art auf. Die schalenförmigen bzw. annähernd halbkreisförmig vertieft in den vorderen und hinteren vertikalen Plattenkanten der Wangen 64, 65 vorgesehenen Aufnahmeglieder 88 dienen z.B. zum zentrierten Einsetzen des Achsstabes eines walzenförmigen Leitgliedes 89, das den Achsstab drehbar umgibt und mit seinem Leitumfang nahe an die Ebene 9 reicht, wobei Aufnahmeglieder 88 beiderseits der Ebene 9 vorgesehen sind. In der Bodenfläche des Aufnahmegliedes 88 ist eine Gewindebohrung vorgesehen, so daß mit einem den Achsstab durchsetzenden Bolzen eine Verspannung gegen die Bodenfläche ohne Lagergegenschale möglich ist.

Die Steuereinrichtung 92 weist in einem gesondert und entfernt vom Gestell 2 aufgestellten Schaltschrank eine Haupt- bzw. Master-Steuerung 93, eine entsprechend an der Bedienseite 11 der Einrichtung 1 stehende Haupt-Bediensteuerung 94 zur manuellen Dateneingabe und für jede Sockeleinheit 5 eine Arbeitssteuerung 95 auf, die im Gehäuse 23 angeordnet sein kann und zur vormontierten Sockeleinheit 5 gehört. Die genannten Steuerungen 93 bis 95 sind über eine vielpolige Signalleitung 97 im geschlossenen Kreislauf hintereinander geschaltet.

Die Arbeitssteuerungen 95 aller Sockeleinheiten 5 sind hinsichtlich Funktion und Installation gleich ausgebildet und mit jeweils allen Anschlußsteckern 38 der zugehörigen Sockeleinheit 5 leitungsverbunden. Über den Anschlußstecker 38 laufen alle Signale von Sensoren und Aktoren der zugehörigen Arbeitsstation. Die Sockeleinheit 5 weist für die Lagenbahn eine Abrißüberwachung auf, an der Sensoren, wie Lichttaster, Lichtschranke, Entschalter, Initiator, Ultraschallsensor oder dgl. angeschlossen werden können. Die Sockeleinheit 5 enthält auch die eigenständig arbeitende speicherprogrammierbare Steuerung 95 sowie die Spannungsverteilung für die der jeweiligen Arbeitsstation zuzuführende elektrische Leistung. Der entsprechende Verteiler befindet sich im Gehäuse 23 und enthält die Steuerung 95. Die Zuleitungen von der Steuerung 93 zum jeweiligen Verteiler erfolgt über eine vielpolige, leicht lösbare Steckkupplung, die an der Antriebsseite 12 bzw. der Sockeleinheit 5 angeordnet ist.

Die Steuerung 95 ist dem Netzwerkverbund der Steuerung als sogenannte Slave-Steuerung angehängt und verarbeitet alle Informationen an die Aktoren bzw. von den Sensoren, welche sich an der Sockeleinheit 5 befinden. Entsprechende speicherprogrammierbare Steuerungen 96 weisen auch die Hauptsteuerung 93 und die Bediensteuerung 94 auf. Diese Steuerungen 95, 96 sind über eine Steuerungsbus zusammengeschaltet, wodurch sie einzeln an- bzw. abgeschaltet und so die jeweilige Sockeleinheit 5 an- bzw. abgekoppelt werden können. Die Zweidrahtverbindung des Daten-Bussystems zwischen den speicherprogrammierbaren Steuerungen ist sowohl an der ankommenden als auch an der abgehenden Seite der jeweiligen Steuerung 95 mit einer mehrpoligen und leicht lösbaren Steckkupplung versehen. Für jede Antriebseinheit 46 ist ebenfalls eine solche Steckkupplung vorgesehen, wobei jeweils das der Sockeleinheit 5 zugehörige Kupplungsglied an der Sockeleinheit 5 befestigt ist.

Die zur Steuereinrichtung 92 gehörende Handsteuerung 58 dient zur manuellen Steuerung des Hauptantriebes, des Registerantriebes 49, der pneumatischen Versorgung und der Stillsetzung bzw. Betriebsabschaltung der gesamten Einrichtung 1 in Notfällen.

Die Bediensteuerung 94 dient zur manuellen Steuerung aller Grundfunktionen der gesamten Einrichtung 1, z.B. der Steuerspannung, des Hauptantriebes, der genannten Notabschaltung, von Nebenaggregaten, wie Gebläse- bzw. Hydraulikaggregate, der Weichensteuerung u.s.w..

Zwei der Arbeitseinheiten 6, zwischen denen mindestens eine weitere Arbeitseinheit angeordnet ist, dienen dem angetriebenen Förder-Vorzug des Lagenmateriales, das zwischen diesen Einzug- bzw. Vorzugeinheiten und durch diese einer vorbestimmten höchsten Bahnspannung in ihrer Längsrichtung ausgesetzt wird. Die beiden Vorzugeinheiten arbeiten in Abhängigkeit voneinander. Um die Bahnspannung regeln zu können, arbeitet die in Richtung 10 nachfolgende Vorzugeinheit mit einem Korrekturwert, welcher über die Handsteuerung 58 bei geförderter Lagenbahn 16 eingegeben werden kann und auf den zugehörigen Registerantrieb 48, 49 wirkt. Weist das Lagenmaterial 16 in einem bestimmten Raster hintereinander angeordnete Signal-, wie Druckmarken, auf und sind an der Einheit 5 bzw. 6 Mittel zu deren Erfassung vorgesehen, so kann die Bahnspannung auch so geregelt werden, daß ein eventuell zu kleiner Abstand zwischen hintereinander liegenden Signalmarken durch Längsdehnung der Lagenbahn vergrößert bzw. ein zu großer Abstand entsprechend umgekehrt korrigiert wird.

Mit der in Richtung 10 ersten Vorzugeinheit wird außerdem über drei Signalgeber die gewünschte Lage der Signalmarken gegenüber der Drehlage des Hauptantriebes 55 geregelt. Die Signalgeber sind ein Signalmarken-Leser, ein in Abhängigkeit von der Hauptwelle 55 laufender Inkrementalgeber und eine Tachomaschine zur Abgabe eines analogen Signals. Nach der Lageabweichung der Signalmarke gegenüber der vorbestimmten Stellung der Hauptwelle 55 wird der genannten Vorzugeinheit eine Drehzahländerung durch das Überlagerungsgetriebe 48 vermittelt.

Für nur in hintereinander liegende Querzonen des Lagenmateriales bearbeitend eingreifende Arbeitseinheiten, wie Querschneider, wird das entsprechende Werkzeug 75 registerhaltig, nämlich auf das herzustellende Format bzw. auf seine Relativlage zur Signalmarke eingerichtet. Der Leser, z.B. eine Glasfaseroptik, der in Richtung 10 vor der nachfolgenden bzw. zwischen den Vorzugeinheiten arbeitet, erfaßt die jeweilige Signalmarke, die beim Einrichten des Lagenmateriales zum Messer des Querschneiders in die gewünschte Position gebracht wird. Hat der Werkzeugzylinder eine dem herzustellenden Format gleiche Erstreckung seiner Umfangsabwicklung, so kann ein Inkrementalgeber direkt an der Messerwelle angeordnet werden und entsprechend dem zuvor beschriebenen Inkrementalgeber arbeiten.

Die Steuerungen 95, 96 sind als Netzwerk über die gesamte Maschine verteilt, wobei davon die Steuerung 93 die sogenannte Master-Steuerung 96 enthält, welche im wesentlichen mit allen Daten versorgt wird. Jede der autark arbeitenden Steuerungen 95 kann leicht lösbar entfernt werden bzw. kann das gesamte Netzwerk jederzeit um einen eine solche Steuerung 95 enthaltenden Teilnehmer 5, 6 erweitert werden.

## Patentansprüche

1. Einrichtung zur Bearbeitung von Lagenmaterial (16) oder dgl., insbesondere von Substratwerkstoffen, aus zusammensetzbaren Baugruppen mit mindestens einer eine Förderrichtung (10) bestimmenden und an einem Sockelgestell (2) in einer Arbeitslage anzuordnenden sowie in dieser Arbeitslage einen betriebsbereiten Arbeitzustand, eine Arbeitsstation bzw. eine Arbeitszone definierenden Arbeitseinheit (6), von welcher wenigstens eine Grundgruppe (84) als im wesentlichen betriebsfertig unabhängig vom Sockelgestell (2) vormontierte Baugruppe bzw. als Einschub (6) ausgebildet ist, wobei der Einschub (6) eine Stützfläche (69) zu seiner Abstützung am Sockelgestell (2) in der Arbeitslage sowie in einer Trennebene (4) aufweist und Mittel (91) zur Justierung der in der Arbeitslage stehenden Arbeitseinheit (6) in Förderrichtung (10) vorgesehen sind, dadurch gekennzeichnet, daß die Justiermittel (91), zur Verschiebung des Einschubes (6) parallel zur Trennebene (4), ausgebildet sind und daß die Stützfläche als parallel zur Trennebene (4) an dem Sockelgestell (2) verschiebbare Lauffläche (69) ausgebildet ist.

2. Einrichtung nach Anspruch 1, dadurch gekennzeichnet, daß dem Einschub (6) mindestens ein gegenüber der Stützfläche (69) vorstehender Montage-Läufer (68) zur Führung am Sockelgestell (2) bei der Montage in Einschubrichtung (30) zugeordnet ist, daß insbesondere die Einschubrichtung (30) quer zur Förderrichtung (10) von der Vertikalen abweichend vorgesehen ist, und daß vorzugsweise der Einschub (6) ein Laufwagen mit mehreren Rollen ausgebildeten Läufern (68) ist, die gegenüber der Lauffläche (69) vorstehen.

3. Einrichtung nach Anspruch 1 oder 2, dadurch gekennzeichnet, daß der Einschub (6) mindestens ein in sich formsteifes Lagergestell (63, 83, 84) für Arbeitswerkzeuge (75, 76) oder dgl. umfaßt, das einen Unterrahmen (67) mit der Lauffläche (69) aufweist, daß insbesondere der Einschub (6) mindestens ein Zentrierglied (68) zum in Förderrichtung (10) zentrierenden Eingriff in ein Zentrier-Gegenglied (33, 34) des Sockelgestelles (2) aufweist und daß vorzugsweise das Zentrierglied (68) bei der Einschubbewegung etwa bei Erreichen der Arbeitslage in den zentrierenden Eingriff selbsteinrückend ausgebildet ist und in Arbeitslage Stellspiel in Förderrichtung (10) aufweist.

4. Einrichtung nach Anspruch 3, dadurch gekennzeichnet, daß ein in Einschubrichtung (30) vorderes Zentrierglied (68) vorgesehen sowie quer zur Einschubrichtung (30) gegenüber einem hinteren, an derselben Seite des Einschubes (6) liegenden Zentrierglied (68) quer versetzt ist, daß insbesondere die Zentrierglieder durch die Montage-Läufer (68) gebildet sind und daß vorzugsweise das Zentrierglied (68) in einer Vertiefung des Einschubes (6) angeordnet ist.

5. Einrichtung nach einem der vorhergehenden Ansprüche, dadurch gekennzeichnet, daß dem Einschub (6) Spannmittel (36) mit im Arbeitszustand von außen frei zugänglicher Betätigung, wie einer werkzeugfrei betätigbaren Handhabe, zur spielfreien Verspannung der Lauffläche (69) gegen das Sockelgestell (2) zugeordnet sind, daß insbesondere die Spannmittel (36) mindestens ein in einer Lösestellung die Einschubbewegung freigebendes Spannglied aufweisen und daß vorzugsweise der Einschub (6) eine geneigte Spannfläche (90) für den lösbaren Eingriff des am Sockelgestell (2) gelagerten Spanngliedes aufweist.

6. Einrichtung nach einem der vorhergehenden Ansprüche, dadurch gekennzeichnet, daß die Justiermittel (91) Stellmittel zur Arbeitslagen-Justierung des Einschubes (6) bezüglich seiner Parallelität zur Förderrichtung (10) umfassen, daß insbesondere eine Justiereinrichtung (70) mit einer Drehspindel zur Arbeitslagen-Justierung des Einschubes (6) in Einschubrichtung (30) vorgesehen ist und daß vorzugsweise verstellbar ineinander greifende Stellglieder (71, 72) der Justiereinrichtung (70) Bestandteil des Einschubes (6) sind und ein als Widerlager ausgebildetes Stellglied (71) ein Kupplungsglied zur lagefesten und leicht lösbaren Verbindung mit dem Sockelgestell (2) aufweist.

7. Einrichtung nach Anspruch 5 oder 6, dadurch gekennzeichnet, daß ein Stellglied der Justiermittel (91) durch die Spannmittel (36) gebildet ist, daß insbesondere eines der Stellglieder (71) der Justiervorrichtung (70) als über die Drehspindel antreibbares Vorschubglied zur Überwindung des zentrierenden Eingriffes in das Sockelgestell (2) ausgebildet ist, und daß vorzugsweise die Justiermittel (91) mehrere Spannschrauben aufweisen.

8. Einrichtung nach einem der vorhergehenden Ansprüche, dadurch gekennzeichnet, daß wenigstens eine mit wenigstens einem bewegbar in Lagerungen (73, 74) betriebsbereit gelagerten Arbeitsläufer (75, 76) versehener Einschub (6) zwei in der Arbeitslage leicht voneinander lösbare, eine Grundgruppe (84) einschließende Gestellteile (83, 84) aufweist, von denen mindestens einer mit im wesentlichen der vollständigen Lagerung (73, 74) für einen der Arbeitsläufer (75, 76) und mit einer Stelleinrichtung (77, 81) zur Bewegung des Arbeitsläufers (76) quer zur Arbeitsebene (9) eine vormontierte UnterBaugruppe bildet, daß insbesondere die Gestellteile (83, 84) nur im Bereich wenigstens einer seitlich außerhalb der Arbeitsbreite liegenden Gestellwange (64, 65) mit als Spannflächen (87) ausgebildeten Plattenkanten aneinander anschließen und daß vorzugsweise einer der Arbeitsläufer (75, 76) an der Außenseite einer hinteren Gestellwange (65) mit einem Antriebsglied (78, 79) versehen ist, das leicht lösbar mit dem Abtriebsglied (52) einer von dem Einschub (6) gesonderten Antriebseinrichtung (46) zu verbinden ist.

9. Einrichtung nach einem der vorhergehenden Ansprüche, dadurch gekennzeichnet, daß das Sockelgestell (2) wenigstens eine Sockeleinheit (5) mit mindestens einer und höchstens fünf in Förderrichtung (10) hintereinander liegenden Einschub-Aufnahmen (28) für jeweils einen Einschub (6) und mit Verbindungsmitteln (45) zur etwa parallel zur Förderrichtung (10) anschließenden Verbindung mit wenigstens einer weiteren Sockeleinheit (5) aufweist, daß insbesondere mindestens eine Sockeleinheit (5) als vormontierte Baugruppe eine Aufnahme (24, 54) für eine gemeinsame Antriebswelle (55) für im wesentlichen alle zugehörigen Einschub-Aufnahmen (28) aufweist, und daß vorzugsweise mindestens eine Sockeleinheit (5) gesonderte Antriebsaufnahmen (54) für in die Antriebswelle (55) zwischenzuschaltende Antriebseinheiten (46), wie Steuer-Getriebeeinheiten (47), Direkt-Antriebsmotoren oder dgl. für im wesentlichen jeden der Einschübe (6), aufweist.

10. Einrichtung nach einem der vorhergehenden Ansprüche, dadurch gekennzeichnet, daß eine in ihrer Länge veränderbare Antriebswelle (55) für den Einschub (6) aus Wellenabschnitten (56) zusammenzusetzen ist, welche an ihren Enden Kupplungsglieder (57) zur leicht lösbaren Radialverbindung mit benachbarten Wellenabschnitten (56), den leicht vom Sockelgestell (2) lösbaren Antriebseinheiten (46) und den Wellenabschnitten (56) von benachbarten Sockeleinheiten (5) aufweisen, daß insbesondere mindestens eine Sockeleinheit (5) für im wesentlichen jeden anzutreibenden Einschub (6) eine gesonderte Antriebseinheit (46) mit mindestens einem Antriebseingang (51) zur Verbindung mit einem jeweiligen Antriebsmotor und einem Antriebsausgang (52) zur Verbindung mit dem jeweiligen Einschub (6) sowie zwischen dem Eingang (51) und dem Ausgang (52) Stellmittel (48) zur Umstellung der Antriebsrichtung und der Relativlage zwischen Eingang (51) und Ausgang (52) aufweist, und daß vorzugsweise die Antriebseinheit (46) ein in zwei etwa achsgleiche Wendelagen um den Antriebsausgang (52) schwenkbares Winkelgetriebe (47) mit voneinander abgekehrten Anschlußgliedern (51) für Wellenabschnitte (56) aufweist.

11. Einrichtung nach Anspruch 9 oder 10, dadurch gekennzeichnet, daß die Steuer-Getriebeeinheit (47) eine Steuereinrichtung (48, 49) zur gegenseitigen Drehverstellung des Antriebseinganges (51) und des Antriebsausganges (52) umfaßt, daß insbesondere der Antriebsausgang (52) eine Riemenscheibe zur leicht lösbaren Aufnahme eines Antriebsriemens (50) für den Einschub (6) aufweist, und daß vorzugsweise der Antriebsausgang (52) auf der von der Justiereinrichtung (70) abgekehrten Seite des Sockelgestelles (2) vorgesehen ist.

12. Einrichtung nach einem der vorhergehenden Ansprüche, dadurch gekennzeichnet, daß das Sockelgestell (2) mindestens eine Laufschiene (29) für die Aufnahme der Lauffläche (69) des Einschubes (6) aufweist, daß insbesondere die Laufschiene (29) in Förderrichtung (10) an mindestens einer Gestellwange (21, 22) verstellbar und in unterschiedliche lagefeste Stellungen umsetzbar ist und daß vorzugsweise die Laufschiene (29) eine vorgefertigte Baueinheit gemeinsam mit den Zentrier-Gegengliedern (33, 34), den Stellmitteln (36) und seitlichen Sicherungsgliedern (35) für den Einschub (6) bildet.

13. Einrichtung nach einem der Ansprüche 9 bis 11, dadurch gekennzeichnet, daß benachbarte Sockeleinheiten (5) quer zur Förderrichtung (10) voneinander lösbar bzw. zusammenzusetzen sind, daß insbesondere die Sockeleinheit (5) leicht lösbare Anschlüsse (38, 39) für Leitungen des Einschubes (6) aufweist, und daß vorzugsweise die Anschlüsse (38, 39) an der vorderen Gestellwange (21) der Sockeleinheit (5) vorgesehen sind.

14. Einrichtung nach einem der vorhergehenden Ansprüche, dadurch gekennzeichnet, daß mindestens eine Gestellwange (64, 65 bzw. 21, 22) des Einschubes (6) bzw. des Sockelgestelles (2) an oder zwischen ihren Enden Aufnahmen (88, 44) zur leicht lösbaren Lagerung wenigstens eines quer, parallel bzw. schräg zur Förderrichtung (10) liegenden Leitgliedes (89), wie einer Leitstange, einer Umleitung vorbei an der Arbeitszone oder dgl., für das Lagenmaterial (16) aufweist, und daß insbesondere mindestens eine Gestellwange (21, 22, 64, 65) Durchführungsöffnungen (42, 43) für Steuer- bzw. Versorgungsleitungen aufweist.

15. Einrichtung nach einem der Ansprüche 9 bis 14, dadurch gekennzeichnet, daß für mindestens zwei bis alle, einer Sockeleinheit (5) zugehörigen, Einschub-Aufnahmen (28) eine gemeinsame Handsteuerung (58) vorgesehen ist, daß insbesondere ein Steuerpult (60) der Handsteuerung (58) entlang der Sockeleinheit (5) frei verfahrbar ist und daß vorzugsweise das Steuerpult (60) wenigstens teilweise vor der von der Antriebseinheit (46) abgekehrten Vorderseite (11) des Sockelgestelles (2) liegt.

16. Einrichtung nach Anspruch 15, dadurch gekennzeichnet, daß das Steuerpult (60) wenigstens teilweise oberhalb der Oberseite der Sockeleinheit (5) liegt, daß insbesondere ein Einschub-Eingang bzw. ein Einschub-Ausgang für den Einschub (6) an der Vorderseite (11) des Sockelgestelles (2) liegt und daß vorzugsweise das Steuerpult (60) aus einer Fluchtlage mit diesem Einschub-Eingang herausfahrbar ist.

17. Einrichtung nach einem der vorhergehenden Ansprüche, dadurch gekennzeichnet, daß Steuermittel (92) für im wesentlichen alle von einer Mehrzahl von als gesonderte Arbeitsstationen vorgesehenen Einschüben (6) eine gemeinsame, rechnergestützte Steuereinrichtung mit vom jeweiligen Einschub (6) leicht lösbaren Steuerleitungen aufweist, daß insbesondere eine Steuereinrichtung (92) der Steuermittel mit einem Kollisionsnetzwerk über einen Datenbus verschaltet ist, welcher im Kreislauf bei allen speicherprogrammierbaren Steuerungen (95, 96) der Einschübe (6), bei einem Master-Modem (96) und bei einem Leitstand (94) zur manuellen Einstellung im wesentlichen alle Steuerungs- und Zustandserfassungs-Signale aufnimmt sowie abgibt, und daß vorzugsweise an dem Leitstand (94) oder dgl. ein Registerregler zur gegenseitigen Ausrichtung des Lagenmaterials (16) und des Arbeitsläufers (75) eines jeweiligen der Einschübe (6) vorgesehen ist.

## Claims

1. Apparatus for working layer material (16) or the like, particularly substrate materials, from assemblable subassemblies, having at least one working unit (6) determining a conveying direction (10) and to be arranged in a working position on a base frame (2) and defining in said working position an operational working state, a working station on a working zone, whereof at least one basic group (84) is constructed as a substantially ready-to-operate subassembly or as a slide-in unit (6) preassembled independently of the base frame (2), the unit (6) having a support surface (69) for its support on the base frame (2) in the working position and in a separating plane (4) and means (91) for adjusting the working unit (6) in the working position in the conveying direction (10), characterized in that the adjusting means (91) are constructed for the displacement of the slide-in unit (6) parallel to the separating plane (4) and that the support surface is constructed as a bearing surface (69) displaceable parallel to the separating plane (4) on the base frame (2).

2. Apparatus according to claim 1, characterized in that with the slide-in unit (6) is associated at least one assembly roll (68) projecting with respect to the support surface (69) for guidance on the base frame (2) during assembly in the slide-in direction (30), that in particular the slide-in direction (30) transversely to the conveying direction (10) diverges from the vertical and that preferably the slide-in unit (6) is constructed as a trolley with several rolls (68) in the form of runners and projecting with respect to the bearing surface (69).

3. Apparatus according to claim 1 or 2, characterized in that the slide-in unit (6) incorporates at least one intrinsically dimensionally rigid bearing frame (63, 83, 84) for working tools, (75, 76) or the like, which has an underframe (67) with the bearing surface (69), that in particular the slide-in unit (6) has at least one centring member (68) for centring engagement in the conveying direction (10) in a centring countermember (33, 34) of the base frame (2) and that preferably the centring member (68) during the slide-in movement is constructed so as to self-engage roughly on reaching the working position and in the latter has a positional clearance in the conveying direction (10).

4. Apparatus according to claim 3, characterized in that there is a front centring member (68) in the slide-in direction (30) and transversely to the latter and opposite to the same a rear centring member (68) on the same side of the slide-in unit (6), that in particular the centring members are formed by assembly rolls (68) and that preferably the centring member (68) is placed in a depression of the unit (6).

5. Apparatus according to one of the preceding claims, characterized in that with the slide-in unit (6) are associated clamping means (36) with actuation freely accessible from the outside in the working position, such as a tool-free operable handle for substantially clearance-free bracing with respect to the base frame (2), that in particular the clamping means (36) have at least one clamping member releasing the slide-in movement in a release position and that preferably the slide-in unit (6) has an inclined clamping face (90) for the detachable engagement of the clamping member mounted on the base frame (2).

6. Apparatus according to one of the preceding claims, characterized in that the adjusting means (91) incorporate positioning means for working position adjustment of the slide-in unit (6) with respect to its parallel position relative to the conveying direction (10), that in particular an adjusting device (70) with a rotary spindle is provided for working position adjustment of the slide-in unit (6) in the slide-in direction (30) and that preferably interengaging positioning members (71, 72) of the adjusting device (70) are part of the slide-in unit (6) and a positioning member (71) constructed as an abutment has a coupling member for the positionally fixed and easily detachable connection to the base frame (2).

7. Apparatus according to claim 5 or 6, characterized in that a positioning member of the adjusting means (91) is formed by the clamping means (36), that in particular one of the positioning members (71) of the adjusting means (70) is constructed as an advance member drivable by means of the rotary spindle for overcoming the centring engagement in the base frame (2) and that preferably the adjusting means (91) have several locking screws.

8. Apparatus according to one of the preceding claims, characterized in that at least one slide-in unit (6) provided with at least one working roll (75, 76) mounted ready to operate in bearings (73, 74) has two frame parts (83, 84) easily detachable from one another and enclosing the basic group (84) and whereof at least one forms a preassembled subassembly with substantially the complete bearings (73, 74) for one of the working rolls (75, 76) and with a positioning device (77, 81) for moving the working roll (76) transversely to the working plane (9), that in particular the frame parts (83, 84) only in the vicinity of at least one frame wall (64, 65) positioned outside the working width or with plate edges constructed as clamping faces (87) are connected to one another and that preferably one of the working rolls (75, 76) on the outside of a rear frame wall (65) is provided with a driving member (78, 79), which is easily detachably connectable to the driven member (52) of a driving device (46) separate from the slide-in unit (6).

9. Apparatus according to one of the preceding claims, characterized in that the base frame (2) has at least one base unit (5) with at least one and at the most five succeeding slide-in receptacles (28) in the conveying direction (10) for in each case one slide-in unit (6) and with connecting means (45) for connection roughly parallel to the conveying direction (10) to at least one further base unit (5), that in particular at least one base unit (5) as a preassembled subassembly has a receptacle (24, 54) for a common driving shaft (55) for substantially all the associated slide-in receptacles (28) and that preferably at least one base unit (5) has separate driving receptacles (54) for driving units (46) to be interposed in the driving shaft (55), such as control gear units (47), direct drive motors, or the like for substantially each of the slide-in units (6).

10. Apparatus according to one of the preceding claims, characterized in that a length-variable driving shaft (55) for the slide-in unit (6) is assembled from shaft sections (56), which have on their ends coupling members (57) for easily detachable radial connection to adjacent shaft sections (56), the drive units (46) easily detachable from the base frame (2) and the shaft sections (56) from adjacent base units (5), that in particular at least one base unit (5) for substantially each module (6) to be driven has a separate drive unit (46) with at least one driving inlet (51) for connection to a drive motor and a drive outlet (52) for connection to the module (6), as well as between the inlet (51) and outlet (52) positioning means (48) for adjusting the driving direction or the relative position between the inlet (51) and the outlet (52), and that preferably the drive unit (46) has an angular gear (47) pivotable in two approximately equiaxial turning positions about the driving outlet (52) with remote connecting members (51) for the shaft sections (56).

11. Apparatus according to claim 9 or 10, characterized in that the control gear unit (47) incorporates a control device (48, 49) for the mutual rotary adjustment of the driving inlet (51) and the driving outlet (52), that in particular the driving outlet (52) has a driving belt (50) for the module (6) and that preferably the driving outlet (52) is provided on the side of the base frame (2) remote from the adjusting device (70).

12. Apparatus according to one of the preceding claims, characterized in that the base frame (2) has at least one rail (29) for receiving the bearing surface (69) of the module (6), that in particular the rail (29) is adjustable in the conveying direction (10) on at least one frame wall (21, 22) and can be moved into different positionally fixed positions and that preferably the rail (29) forms a prefabricated assembly together with the centring countermembers (33, 34), positioning means (36) and lateral securing members (35) for the module (6).

13. Apparatus according to one of the claims 9 to 11, characterized in that transversely to the conveying direction (10), adjacent base units (5) are detachable from one another or assemblable, that in particular the base unit (5) has easily detachable connections (38, 39) for lines of the module (6) and that preferably the connections (38, 39) are provided on the frame wall (21) of the base unit (5).

14. Apparatus according to one of the preceding claims, characterized in that at least one frame wall (64, 65 or 21, 22) of the module (6) or the base frame (2) has on or between its ends receptacles (88, 44) for easily detachable mounting of at least one guidance member (89) at right angles, parallel or sloping with respect to the conveying direction (10), such as a guide rod, a deflection past the working zone or the like for the layer material (16) and that in particular at least one frame wall (21, 22, 64, 65) has passage openings (42, 43) for control or supply lines.

15. Apparatus according to one of the claims 9 to 14, characterized in that for at least two to all slide-in receptacles (28) belonging to a base unit (5) is provided a common manual control (58), that in particular a control console (60) of the manual control (58) is freely movable along the base unit (5) and that preferably the control console (60) is at least partly located upstream of the front (11) of the base frame (2) remote from the driving unit (46).

16. Apparatus according to claim 15, characterized in that the control console (60) is at least partly located above the top of the base unit (5), that in particular one slide-in inlet or one slide-in outlet for the module (6) is located on the front (11) of the base frame (2) and that preferably the control console (60) can be moved out of an aligned position with said module inlet.

17. Apparatus according to one of the preceding claims, characterized in that the control means (92) for substantially all the modules (6) provided as separate working stations have a common, computer-aided control device with control lines easily detachable from the particular module (6), that in particular a control device (92) of the control means is wired with a collision network by means of a data bus receiving and delivering substantially all the control and state determination signals in circuit for all the memory programmable controls (95, 96) of the modules (6), a master modem (96) and a control means (94) for manual adjustment, and that preferably on the control means (94) or the like is provided a register regulator for the reciprocal orientation of the layer material (16) and the working rolls (75) of the particular module (6).

## Revendications

1. Dispositif pour le traitement de matériau en couches (16) ou similaire, notamment de matériaux en tant que substrat, consistant dans des sous-groupes assemblables avec au moins une unité de travail (6), déterminant une direction de transport (10) et à disposer sur un châssis portant (2) dans une position de travail ainsi que définissant dans cette position de travail un état de travail prêt à l'emploi, une station de travail ou encore une zone de travail, de laquelle unité au moins un groupe de base (84) est réalisé en tant que sous-groupe ou encore dispositif insérable (6) essentiellement prémonté indépendamment du châssis portant (2) et prêt à l'emploi, le dispositif insérable (6) présentant une surface d'appui (69) pour son appui au châssis portant (2) dans la position de travail ainsi que dans un plan de séparation (4) et des moyens (91) étant prévus en direction de transport (10) pour l'ajustage de l'unité de travail (6) se trouvant en position de travail, caractérisé en ce que les moyens d'ajustage (91) sont réalisés pour le déplacement du dispositif insérable (6) parallèlement au plan de séparation(4) et en ce que la surface d'appui est réalisée en tant que surface de roulement (69) qui peut être déplacée parallèlement au plan de séparation (4) sur le châssis portant (2).

2. Dispositif selon la revendication 1, caractérisé en ce qu'au dispositif insérable (6) est associé au moins un rotor de montage (68) saillant par rapport à la surface d'appui (69) pour le guidage au châssis portant (2) pendant le montage en direction d'insertion (30), en ce que notamment la direction d'insertion (30) est prévue transversalement par rapport à la direction de transport (10) divergeant de la verticale, et en ce que de préférence le dispositif insérable (6) est un chariot de roulement avec plusieurs rotors (68) réalisés en tant que rouleaux, qui saillent par rapport à la surface de roulement (69).

3. Dispositif selon la revendication 1 ou 2, caractérisé en ce que le dispositif insérable (6) comprend au moins un châssis de logement (63, 83, 84) indéformable en soi pour des outils de travail (75, 76) ou similaire, qui présente un sous-cadre (67) avec la surface de roulement (69), en ce que notamment le dispositif insérable (6) présente au moins un élément de centrage (68) pour une prise, centrante en direction de transport (10), dans un contre-élément de centrage (33, 34) du châssis portant (2) et en ce que de préférence l'élément de centrage (68) est réalisé à enclenchement automatique dans la prise centrante pendant le mouvement d'insertion, approximativement à l'atteinte de la position de service et présente du jeu de réglage en direction de transport (10) en position de service.

4. Dispositif selon la revendication 3, caractérisé en ce qu'un élément de centrage (68) antérieur en direction d'insertion (30) est prévu ainsi que transversalement décalé, en direction transversale par rapport à la direction d'insertion (30), par rapport à un élément de centrage (68) postérieur, se trouvant sur un même côté du dispositif insérable (6), en ce que notamment les éléments de centrage sont formés au moyen des rotors de montage (68) et en ce que de préférence l'élément de centrage (68) est disposé dans un creux du dispositif insérable (6).

5. Dispositif selon une des revendications précédentes, caractérisé en ce que des moyens de serrage (36) sont associés au dispositif insérable (6), avec une commande librement accessible par l'extérieur en état de service, tel qu'une manette opérable sans outils, pour le serrage par action de tension sans jeu de la surface de roulement (69) contre le châssis portant (2), en ce que notamment les moyens de serrage (36) présentent au moins un élément de serrage donnant libre cours au mouvement d'insertion dans une position de dégagement et en ce que de préférence le dispositif insérable (6) présente une surface de serrage (90) inclinée pour la prise détachable de l'élément de serrage logé au châssis portant (2).

6. Dispositif selon une des revendications précédentes, caractérisé en ce que les moyens d'ajustage (91) comprennent des moyens de positionnement pour l'ajustage de la position de service du dispositif insérable (6) relativement à son parallélisme à la direction de transport (10), en ce que notamment un dispositif d'ajustage (70) est prévu avec une broche pour l'ajustage de la position de travail du dispositif insérable (6) en direction d'insertion (30) et en ce que de préférence des vérins (71, 72), faisant prise l'un dans l'autre de manière réglable, du dispositif d'ajustage (70) font partie du dispositif insérable (6) et un vérin (71), réalisé en tant que butée, présente un élément d'accouplement pour l'établissement d'un lien en positionnement fixe et facilement amovible avec le châssis portant (2).

7. Dispositif selon la revendication 5 ou 6, caractérisé en ce qu'un vérin des moyens d'ajustage (91) est formé par les moyens de serrage (36), en ce que notamment un des vérins (71) du dispositif d'ajustage (70) est réalisé en tant que élément d'avancement actionnable par la broche pour surmonter la prise centrante dans le châssis portant (2), et en ce que de préférence les moyens d'ajustage (91) présentent plusieurs vis de serrage.

8. Dispositif selon une des revendications précédentes, caractérisé en ce qu'au moins un dispositif insérable (6) pourvu au moins d'un rotor de travail (75, 76), qui est logé prêt à l'emploi de manière mobile dans des logements (73, 74) présente deux parties de châssis (83, 84) facilement détachables l'un de l'autre en position de service et comprenant un groupe de base (84), dont au moins un forme un sous-groupe de construction prémonté avec essentiellement le logement (73, 74) entier pour un des rotors de travail (75, 76) et avec un dispositif de positionnement (77, 81) pour mouvoir le rotor de travail (76) transversalement par rapport au plan de travail (9), en ce que notamment les parties de châssis (83, 84) sont contiguës seulement dans le domaine d'au moins une face jumelée de châssis (64, 65), qui se trouve latéralement à l'extérieur de la largeur de travail, avec des bords de plaque réalisés en tant que surfaces de serrage (87) et en ce que de préférence un des rotors de travail (75, 76) est muni sur le côté extérieur d'une face jumelée de châssis (65) postérieure, d'un élément d'actionnement (78, 79), qui est à joindre de manière facilement démontable avec l'élément d'actionnement (52) d'un dispositif d'actionnement (46) distinct du dispositif insérable (6).

9. Dispositif selon une des revendications précédentes, caractérisé en ce que le châssis portant (2) présente au moins une unité de socle (5) avec au moins un et tout au plus cinq logements de dispositif insérable (28) consécutifs en direction de transport (10), pour un dispositif insérable (6) respectivement et avec des moyens de raccordement (45) au raccordement successif approximativement de manière parallèle à la direction de transport (10), avec au moins une autre unité de socle (5), en ce que notamment au moins une unité de socle (5) présente en tant que groupe prémonté un logement (24, 54) pour un arbre d'actionnement (55) commun pour en substance tous les logements de dispositif insérable (28) correspondants et en ce que de préférence au moins une unité de socle (5) présente des logements d'actionnement (54) distincts pour des unités d'actionnement (46) à intercaler dans l'arbre d'actionnement (55), tel que des unités d'engrenage de commande (47), des moteurs à entraînement direct ou similaire, essentiellement pour chacun des dispositifs insérables (6).

10. Dispositif selon une des revendications précédentes, caractérisé en ce qu'un arbre d'actionnement (55) de longueur variable pour un dispositif insérable (6) est à assembler de sections d'arbre (56), lesquelles présentent à leurs extrémités des éléments d'accouplement (57) pour la jonction radiale facile à démonter avec des sections d'arbre (56) limitrophes, des unités d'actionnement (46) faciles à détacher du châssis portant (2) et des sections d'arbre (56) d'unités de socle (5) limitrophes, en ce que notamment au moins une unité de socle (5) présente pour essentiellement chaque dispositif insérable (6) à actionner une unité d'actionnement (46) individuelle avec au moins une entrée d'actionnement (51) pour la jonction avec un moteur d'actionnement respectif et une sortie d'actionnement (52) pour la jonction avec le dispositif insérable (6) respectif ainsi que, entre l'entrée (51) et la sortie (52), des moyens de positionnement (48) pour le changement de la direction d'actionnement et la position relative entre l'entrée (51) et la sortie (52), et en ce que de préférence l'unité d'actionnement (46) présente un engrenage angulaire (47) à pivoter dans deux états de retournement approximativement avec le même axe autour de la sortie d'actionnement (52), avec des éléments de raccordement (51) détournés l'un de l'autre pour des sections d'arbre (56).

11. Dispositif selon la revendication 9 ou 10, caractérisé en ce que l'unité d'engrenage de commande (47) comprend un dispositif de commande (48, 49) pour le mouvement rotatif réciproque de l'entrée d'actionnement (51) et de la sortie d'actionnement (52), en ce que notamment la sortie d'actionnement (52) présente une poulie pour le logement facile à démonter d'une courroie d'actionnement (50) pour le dispositif insérable (6), et en ce que de préférence la sortie d'actionnement (52) est prévue sur le côté détourné du dispositif d'ajustage (70), du châssis portant (2).

12. Dispositif selon une des revendications précédentes, caractérisé en ce que le châssis portant (2) présente au moins un rail de roulement (29) pour le logement de la surface de roulement (69) du dispositif insérable (6), en ce que notamment le rail de roulement (29) est ajustable en direction de transport (10) au moins sur une face jumelée de châssis (21, 22) et est déplacable dans des divers positionnements en lieu fixe et en ce que de préférence le rail de roulement (29) forme une unité constructive préfabriqué ensemble avec les contre-éléments de centrage (33, 34), les moyens de positionnement (36) et des éléments d'assurage (35) latéraux, pour le dispositif insérable (6).

13. Dispositif selon une des revendications de 9 à 11, caractérisé en ce que des unités de socle (5) limitrophes sont à démonter ou encore à assembler transversalement par rapport à la direction de transport (10), en ce que notamment l'unité de socle (5) présente des raccordements (38, 39) facilement démontables pour des conduites du dispositif insérable (6) et en ce que de préférence les raccordements (38, 39) sont prévus sur la face jumelée de châssis (21) antérieure de l'unité de socle (5).

14. Dispositif selon une des revendications précédentes, caractérisé en ce qu'au moins une face jumelée de châssis (64, 65 ou encore 21, 22) du dispositif insérable (6) ou encore du châssis portant (2) présente aux ou entre ses extrémités des logements (88, 44) pour le logement facilement démontable au moins d'un élément conducteur (89), situé transversalement, parallèlement ou encore obliquement par rapport à la direction de transport (10), tel qu'une tige de guidage, une déviation autour de la zone de travail ou similaire, pour le matériau en couche (16), et en ce que notamment au moins une face jumelée de châssis (21, 22, 64, 65) présente des ouvertures de passage (42, 43) pour des conduites de commande ou encore d'alimentation.

15. Dispositif selon une des revendications de 9 à 14, caractérisé en ce que pour au moins deux jusqu'à tous les logements de dispositif insérable (28) appartenant à une unité de socle (5) est prévue une commande manuelle (58) commune, en ce que notamment un pupitre de commande (60) de la commande manuelle (58) est librement déplacable le long de l'unité de socle (5) et en ce que de préférence le pupitre de commande (60) se trouve au moins en partie devant la face antérieure (11) détournée de l'unité d'actionnement (46), du châssis portant (2).

16. Dispositif selon la revendication 15, caractérisé en ce que le pupitre de commande (60) se trouve au moins en partie au-dessus du côté supérieur de l'unité de socle (5), en ce que notamment une entrée de dispositif insérable ou encore une sortie de dispositif insérable pour le dispositif insérable (6) se trouve sur le côté antérieur (11) du châssis portant (2) et en ce que de préférence le pupitre de commande (60) est à sortir d'un positionnement en alignement avec cette entrée de dispositif insérable.

17. Dispositif selon une des revendications précédentes, caractérisé en ce que des moyens de commande (92) présentent pour essentiellement tous les dispositifs insérables (6) de la plupart des dispositifs insérables (6) prévus en tant que stations de travail individuelles, un dispositif de commande commun, assisté par ordinateur avec des conduites de commande facilement démontables du dispositif insérable (6) respectif, en ce que notamment un dispositif de commande (92) des moyens de commande est câblé avec un réseau à collision (collision network) au moyen d'un bus de données, lequel relève ainsi qu'il émet dans un système circulaire, pour tous les commandes à programme enregistré (95, 96) des dispositifs insérables (6), pour un modem-maître (96) et pour un poste de contrôle (94) pour le réglage manuel essentiellement tous les signaux de commande et de contrôle de l'état, et en ce que de préférence un mécanisme de repèrage est prévu au poste de contrôle (94) ou similaire pour l'orientation réciproque du matériau en couche (16) et du rotor de travail (75) de chaque dispositif insérable (6) respectif.
